# EUROPÄISCHE PATENTSCHRIFT

(11) **EP 1 283 185 B1**
(45) Veröffentlichungstag und Bekanntmachung des Hinweises auf die Patenterteilung: **21.02.2007**
(21) Anmeldenummer: 02015020.7
(22) Anmeldetag: 05.07.2002
(51) Int. Cl.: B65H 19/26, B65H 19/28

(54) **Verfahren zum Aufwickeln einer laufenden Materialbahn sowie Wickelmaschine zur Durchführung des Verfahrens**
Method for winding up a running material web and winding machine for performing the method
Méthode pour enrouler une bande de matériau en mouvement et enrouleuse pour la mise en oeuvre du procédé

(30) Priorität: 31.07.2001 DE 10137252
(43) Veröffentlichungstag der Anmeldung: 12.02.2003
(73) Patentinhaber: Voith Patent GmbH, 89522 Heidenheim (DE)
(72) Erfinder: Drefs, Wolfgang, 73460 Hüttlingen (DE); Wetschenbacher, Ewald, 73485 Zoebingen (DE); Madrzak, Zygmunt, 89522 Heidenheim (DE); Maurer, Jörg, Dr, 89555 Steinheim (DE)

(56) Entgegenhaltungen:
- EP-A- 0 543 788
- EP-A- 1 035 056
- US-A- 4 444 362
- US-A- 4 695 004
- US-A- 5 441 211

## Beschreibung

Die Erfindung betrifft ein Verfahren zum Aufwickeln einer laufenden Materialbahn, insbesondere einer Papier- oder Kartonbahn, bei dem die laufende Materialbahn nacheinander auf mehrere Wickelkerne, insbesondere Tamboure, aufgewickelt wird und bei dem jeweils mit dem Aufwickeln auf einen neuen Wickelkern begonnen wird, wenn eine auf einem vorherigen alten Wickelkern gebildete Wickelrolle einen vorbestimmten Durchmesser erreicht hat, wobei der neue und vorbeschleunigte Wickelkern vorzugsweise direkt an eine Wickelwalze, insbesondere eine Tragtrommel, über deren teilweise Außenumfangsfläche die laufende Materialbahn vor dem Aufwickeln auf den Wickelkern geführt wird, unter Ausbildung eines Nips gebracht wird und wobei in die laufende Materialbahn vor oder auf der Wickelwalze mindestens ein Schnitt mittels mindestens einer Schneideinrichtung unter Ausbildung mindestens eines eingebundenen Überführstreifens angebracht wird, wobei der mindestens eine Schnitt vorzugsweise zum Bahnrand der laufenden Materialbahn parallel verlaufend und in Bahnlaufrichtung der laufenden Materialbahn angebracht wird.

Die Erfindung betrifft außerdem eine Wickelmaschine zum Aufwickeln einer laufenden Materialbahn, insbesondere einer Papier- oder Kartonbahn, bei der die laufende Materialbahn nacheinander auf mehrere Wickelkerne, insbesondere Tamboure, aufgewickelt wird und bei dem jeweils mit dem Aufwickeln auf einen neuen Wickelkern begonnen wird, wenn eine auf einem vorherigen alten Wickelkern gebildete Wickelrolle einen vorbestimmten Durchmesser erreicht hat, wobei der neue und vorbeschleunigte Wickelkern vorzugsweise direkt an eine Wickelwalze, insbesondere eine Tragtrommel, über deren teilweise Außenumfangsfläche die laufende Materialbahn vor dem Aufwickeln auf den Wickelkern geführt ist, unter Ausbildung eines Nips bringbar ist und wobei in die laufende Materialbahn vor oder auf der Wickelwalze mindestens ein Schnitt mittels mindestens einer Schneideinrichtung unter Ausbildung mindestens eines eingebundenen Überführstreifens anbringbar ist, wobei die mindestens eine Schneideinrichtung derart betreibbar ist, dass sie mindestens einen Schnitt vorzugsweise zum Bahnrand der laufenden Materialbahn parallel verlaufend und in Bahnlaufrichtung der laufenden Materialbahn anbringt.

Derartige Aufwickelverfahren und Wickelmaschinen werden beispielsweise in der Papier- oder Kartonherstellung angewendet, um die fertige und laufende Papier- oder Kartonbahn ohne Unterbrechung des Herstellungsprozesses, dass heisst ohne Abschalten der Papier- oder Kartonmaschine, nacheinander auf mehrere Wickelkerne, die auch als Tamboure bezeichnet werden, aufzuwickeln.

Dabei muss dafür gesorgt werden, dass der durch das Durchtrennen der laufenden Materialbahn entstehende neue Bahnanfang dem neuen Wickelkern zugeführt wird, um auf diesem danach eine neue Wickelrolle zu bilden.

Aus der europäischen Patentanmeldung EP 0 089 304 A1 (≡ US 4,444,362) ist ein Aufwickelverfahren und eine dazugehörige Wickelmaschine für eine laufende Materialbahn, insbesondere eine Papier- oder Kartonbahn bekannt, bei welchem in eine laufende Materialbahn zwei sich kreuzende Linien mittels zweier bewegbarer Schneidkörper geschnitten werden, die von jeweils beabstandeten Anfangsstellen an entgegengesetzten Seiten der Längsmittellinie der laufenden Materialbahn aus konvergierend zu einem Schnitt und von dem Schnittpunkt aus divergierend zu entgegengesetzten Kanten der laufenden Materialbahn verlaufen. Der durch diesen Verlauf der beiden Schneidkörper gebildete Zungenvorsprung wird mittels eines von einer Wickelbeginneinrichtung erzeugten Luftstroms entgegen der Bahnlaufrichtung der laufenden Materialbahn auf einen neuen sich drehenden Wickelkern dirigiert.

Nachteilhaft an diesem Aufwickelverfahren ist, dass der entgegen der Bahnlaufrichtung der laufenden Materialbahn wirkende Luftstrom dieselbe zusammenstaucht, dabei einen unkontrollierbaren Knäuel an geschnittener und laufender Materialbahn erzeugt und somit sowohl die Prozesssicherheit als auch die Einsetzbarkeit des Aufwickelverfahrens stark vermindert. Im ungünstigsten Fall kann es zu einem kompletten Riss der laufenden Materialbahn im Bereich der Wickelmaschine kommen, wonach ein zeit- und kostenaufwendiges Überführen der sich bildenden laufenden Materialbahn durch einen Großteil der Papier- oder Kartonmaschine notwendig wird.

Weiterhin ist aus der europäischen Patentanmeldung EP 0 543 788 A1 (≡ US 5,360,179) ein Wickelverfahren für eine laufende Materialbahn, insbesondere eine Papier- oder Materialbahn, bekannt, bei welchem erneut mittels mindestens eines Schneidkörpers ein Überführstreifen aus der laufenden Materialbahn herausgeschnitten wird, er mittels einer vorzugsweise von unten wirkende Blasvorrichtung an einen neuen Wickelkern herangeblasen wird und er anschließend bahnbreit geschnitten wird.
Diesem offenbarten Wickelverfahren haftet der Nachteil an, dass zwar der Überführstreifen an den neuen Wickelkern zur besseren Überführung herangeblasen wird, diese Heranblasung jedoch hinsichtlich ihrer Prozesssicherheit und ihrem Wirkungsgrad zu unsicher ist, dies insbesondere bei den heutzutage höheren Bahnlaufgeschwindigkeiten der laufenden Materialbahn, die üblicherweise im Bereich von 1.200 m/min bis 2.500 m/min liegen.

Aus verschiedenen anderen Publikationen sind noch weitere Aufwickelverfahren und Wickelmaschinen für laufende Materialbahnen bekannt, die jedoch allesamt mit mehr oder weniger großen Nachteilen behaftet sind.
So offenbaren beispielsweise die beiden deutschen Offenlegungsschriften DE 198 48 810 A1 und DE 199 44 704 A1 Verfahren zum Durchtrennen einer laufenden Materialbahn, insbesondere einer Papier- oder Kartonbahn, wobei die laufende Materialbahn in der ersten Offenlegungsschrift zwischen einem Spalt, der von der Wickelwalze und einem neuen Wickelkern gebildet wird, und der auf dem alten Wickelkern gebildeten Wickelrolle und in der zweiten Offenlegungsschrift vor der Wickelwalze getrennt wird. Beide Verfahren vertrauen jeweils auf eine Selbstaufführung des neuen Bahnanfangs auf den neuen Wickelkern, wobei die Selbstaufführung sich jedoch sehr schwierig und andauernd gestalten kann; von einer Prozesssicherheit, insbesondere bei vorgenannten Bahnlaufgeschwindigkeiten der laufenden Materialbahn, kann unter keinen Umständen die Rede sein.

Als nächstliegender Stand der Technik werden das Verfahren und die Wickelmaschine, wie sie in der EP- 1 035 056-A offenbart werden, angesehen.

Es ist also Aufgabe der Erfindung, ein Verfahren und eine Wickelmaschine der eingangs genannten Art zu schaffen, die ein optimales Aufwickeln zunächst des mindestens einen neuen Überführstreifens und danach der zeitversetzt folgenden und laufenden Materialbahn auf den neuen Wickelkern bei optimaler Runnability und günstigen Investitions- und Verfahrenskosten ermöglichen.

Diese Aufgabe wird bei einem Verfahren der eingangs genannten Art erfindungsgemäß dadurch gelöst, dass nach Durchlaufen des mindestens einen Schnittanfangs durch den von der Wickelwalze und dem neuen Wickelkern gebildeten Nip der mindestens eine ausgebildete eingebundene Überführstreifen mittels mindestens eines von mindestens einer Trenneinrichtung kurzzeitig erzeugten und gerichteten Hochenergie-Luftstrahls von der Außenumfangsfläche der Wickelwalze abgelöst und hierdurch gleichzeitig durchtrennt wird und dass anschließend der mindestens eine nunmehr abgelöste Überführstreifen auf die Außenumfangsfläche des neuen Wickelkerns mittels mindestens einer ersten Blaseinrichtung, insbesondere eines Blasschuhs, überführt und angelegt wird. Dabei wird der Hochenergie-Luftstrahl vorzugsweise senkrecht oder annähernd senkrecht zur Laufrichtung der Materialbahn oder unter einem Winkel größer 45°, vorzugsweise größer 60°, insbesondere größer 75°, entgegen der Laufrichtung der Materialbahn gerichtet. Durch diese Richtung des Hochenergie-Luftstrahls wird mit großer Prozesssicherheit sichergestellt, dass der Überführstreifen in beschriebener Weise sicher abgelöst und durchtrennt wird.
Durch diese erfindungsgemäßen Verfahrensschritte wird bei optimaler Runnability und günstigen Investitions- und Verfahrenskosten erreicht, dass zunächst der mindestens eine neue Überführstreifen und danach die zeitversetzt folgende laufende Materialbahn auf den neuen Wickelkern aufgewickelt wird. Durch den Einsatz mindestens einer Schneideinrichtung, mindestens einer Trenneinrichtung mit mindestens einem gerichteten Hochenergie-Luftstrahl und mindestens einer ersten Blaseinrichtung wird in optimaler Weise mindestens ein Überführstreifen hergestellt, der anschließend auf den neuen Wickelkern aufgeführt wird, ehe danach die laufende Materialbahn auf den neuen Wickelkern bahnbreit aufgeführt wird. Alle drei zusammenwirkenden Verfahrensschritte bewirken, dass sich das Aufwickeln optimal gestalten lässt, insbesondere auch im Hinblick auf Prozesssicherheit und Zuverlässigkeit.

In besonderer Ausführung der Erfindung wird der Überführstreifen mittels mindestens einer der ersten Blaseinrichtung nachgeordneter Anlegeeinrichtung auf die Außenumfangsfläche des neuen Wickelkerns angelegt. Dabei entsteht der Vorteil einer weiteren Verbesserung der Runnability und der Prozesssicherheit.

Um den Überführstreifen mit ausreichender Sicherheit von der Außenumfangsfläche der Wickelwalze zu lösen, wird einerseits der gerichtete Hochenergie-Luftstrahl der Trenneinrichtung nur ungefähr 0,05 s bis 1 s, vorzugsweise nur ungefähr 0,1 s bis 0,5 s, wirksam, andererseits wird die Trenneinrichtung bis zu einem Abstand von 1 mm bis 10 mm, vorzugsweise von 2 mm bis 5 mm, an die Wickelwalze herangebracht. Dabei wird erfindungsgemäß zum Erzeugen des gerichteten Hochenergie-Luftstrahls Druckluft mit einem Druck von ungefähr 5 bar bis 15 bar, vorzugsweise 7 bar bis 10 bar, verwendet, wobei der gerichtete Hochenergie-Luftstrahl eine Strömungsgeschwindigkeit im Bereich der Schallgeschwindigkeit aufweist.

Erfindungsgemäß ist weiterhin vorgesehen, dass nach der Überführung und der Anlegung des abgelösten Überführstreifens auf die Außenumfangsfläche des neuen Wickelkerns die laufende Materialbahn mittels der mindestens einen Schneideinrichtung, die in einer zur laufenden Materialbahn vorzugsweise etwa parallelen Ebene relativ zur laufenden Materialbahn bewegt wird, vollständig durchtrennt wird. Dadurch wird der Überführstreifen auf Bahnbreite vergrößert und in die laufende Materialbahn überführt, die sodann auf den neuen Wickelkern bahnbreit aufgeführt wird.

Gemäß einer bevorzugten Ausführungsform der Erfindung wird die Schneideinrichtung zumindest im wesentlichen senkrecht zur Bahnlaufrichtung der laufenden Materialbahn bevorzugt derart bewegt, dass eine schräge Schnittlinie erzeugt wird. Diese Schnittkontur und die erzeugte schräge Kante des Überführstreifens kann auch bei sehr hohen Bahngeschwindigkeiten vergleichsweise problemlos auf den neuen Wickelkern aufgewickelt werden. Hierbei entsteht ein konisch gewickelter Bahnanfang.
Weiterhin wird die Schneideinrichtung während des Durchtrennens der laufenden Materialbahn erfindungsgemäß mit einer bevorzugt zumindest annähernd konstanten Geschwindigkeit von vorzugsweise etwa 10 m/s bis 40 m/s bewegt, da dieser Geschwindigkeitsbereich den Anforderungen vollkommen genügt und eine konstante Geschwindigkeit ohne größeren Aufwand realisiert werden kann.

Hinsichtlich der Schneideorte und der Anzahl der verwendeten Schneideinrichtungen gibt es gemäß der Erfindung prinzipiell drei Möglichkeiten:
Die erste Möglichkeit weist zwei Schneideinrichtungen zum Schneiden und zum Durchtrennen der laufenden Materialbahn auf, die bevorzugt an in Bahnlaufrichtung der laufenden Materialbahn beabstandeten Stellen der laufenden Materialbahn jeweils zumindest näherungsweise mittig bezüglich der Querrichtung angesetzt werden, wobei jede der beiden Schneideinrichtungen zum Durchtrennen der laufenden Materialbahn erfindungsgemäß zu ihrem naheliegenden Bahnrand der laufenden Materialbahn bewegt wird.
Die zweite Möglichkeit weist wiederum zwei Schneideinrichtungen zum Schneiden und Durchtrennen der laufenden Materialbahn auf, die bevorzugt im Bereich der beiden Bahnränder im Abstand von diesen angesetzt werden, wobei die beiden Schneideinrichtungen zum Durchtrennen der laufenden Materialbahn erfindungsgemäß zumindest bis zur Bahnmitte der laufenden Materialbahn bewegt werden.
Und die dritte Möglichkeit weist lediglich eine Schneideinrichtung zum Schneiden und Durchtrennen der laufenden Materialbahn auf, die bevorzugt im Bereich eines der beiden Bahnränder im Abstand von diesem angesetzt wird, wobei die Schneideinrichtung zum Durchtrennen der laufenden Materialbahn erfindungsgemäß zu ihrem gegenüberliegenden Bahnrand der laufenden Materialbahn bewegt wird.
Allen drei Möglichkeiten ist gemeinsam, dass jede für sich die laufende Materialbahn bei optimaler Runnability und günstigen Investitions- und Verfahrenskosten optimal durchtrennt.

Alternativ zum Durchtrennen der laufenden Materialbahn mittels mindestens einer Schneidvorrichtung ist erfindungsgemäß vorgesehen, dass bei oder nach der Überführung und der Anlegung des abgelösten Überführstreifens auf die Außenumfangsfläche des neuen Wickelkerns die mindestens eine Schneideinrichtung außer Wirkung gesetzt wird und dass vorzugsweise zeitgleich die laufende Materialbahn durch mindestens eine zweite Blaseinrichtung derart beaufschlagt wird, dass sie vorzugsweise quer zu ihrer Bahnlaufrichtung zu dem mindestens einen Bahnrand hin reißt. Dieses Trennverfahren ist seit geraumer Zeit bekannt, beispielsweise bei Trenneinrichtungen in Form von Goosenecks (Reißdüse), und zeichnet sich vor allem durch geringe Investitions- und Verfahrenskosten aus, wobei jedoch die Prozesssicherheit des Trennverfahrens gelegentlich zu wünschen übrig lässt.
Um ein Reißen der laufenden Materialbahn quer zu ihrer Bahnlaufrichtung bestmöglich zu erreichen, wird erfindungsgemäß vorgeschlagen, dass beim Betreiben der zweiten Blaseinrichtung Druckluft mit einem Druck von ungefähr 5 bar bis 15 bar, vorzugsweise 7 bar bis 10 bar, verwendet wird und dass die Druckluft im Arbeitsbereich eine Strömungsgeschwindigkeit im Bereich der Schallgeschwindigkeit aufweist.

Um die Runnability und die Prozesssicherheit weiterhin zu erhöhen, werden erfindungsgemäß drei Verbesserungsmöglichkeiten vorgeschlagen, nämlich dass zwischen der beinahe gebildeten Wickelrolle und der Wickelwalze so lange ein Nip aufrechterhalten wird, bis dass das Durchtrennen der laufenden Materialbahn vollzogen ist, oder dass vor der Anbringung des mindestens einen Schnitts in der laufenden Materialbahn mittels der mindestens einen Schneideinrichtung unter Ausbildung mindestens eines (eingebundenen) Überführstreifens die beinahe gebildete Wickelrolle von der Wickelwalze unter Ausbildung eines freien Zugs in der laufenden Materialbahn weg bewegt wird oder dass nach der Anbringung des mindestens einen Schnitts in der laufenden Materialbahn mittels der mindestens einen Schneideinrichtung unter Ausbildung mindestens eines (eingebundenen) Überführstreifens und vor dem vollständigen Durchtrennen der laufenden Materialbahn die beinahe gebildete Wickelrolle von der Wickelwalze unter Ausbildung eines freien Zugs in der laufenden Materialbahn weg bewegt wird.

Damit die Trenneinrichtung und die erste Blaseinrichtung während des normalen Wickelaufbaus auf der Wickelrolle nicht störend wirken, werden sie vorzugsweise nach erfolgter Anlegung des Überführstreifens auf die Außenumfangsfläche des neuen Wickelkerns in eine Warteposition, die vorzugsweise außerhalb des Wirkbereichs der Wickelwalze und der Wickelrolle liegt, gebracht. Überdies wird die der ersten Blaseinrichtung nachgeordnete Anlegeeinrichtung vorteilhafterweise in eine Warteposition gebracht.

Die Aufgabe wird bei einer Wickelmaschine der eingangs genannten Art erfindungsgemäß dadurch gelöst. dass vorzugsweise unmittelbar nach dem Nip mindestens eine Trenneinrichtung vorgesehen ist, die mittels mindestens eines kurzzeitigen und gerichteten Hochenergie-Luftstrahls den mindestens einen ausgebildeten eingebundenen Überführstreifen von der Außenumfangsfläche der Wickelwalze ablöst und hierdurch gleichzeitig durchtrennt und dass anschließend mindestens eine erste Blaseinrichtung, insbesondere ein Blasschuh, vorgesehen ist, die den mindestens einen nunmehr abgelösten Überführstreifen auf die Außenumfangsfläche des neuen Wickelkerns überführt und anlegt. Dabei ist der Hochenergie-Luftstrahl vorzugsweise senkrecht oder annähernd senkrecht zur Laufrichtung der Materialbahn oder unter einem Winkel größer 45°, vorzugsweise größer 60°, insbesondere größer 75°, entgegen der Laufrichtung der Materialbahn gerichtet. Durch diese erfindungsgemäße Wickelmaschine wird bei optimaler Runnability und günstigen Investitions- und Verfahrenskosten erreicht, dass zunächst der mindestens eine neue Überführstreifen und danach die zeitversetzt folgende laufende Materialbahn auf den neuen Wickelkern aufwickelbar ist. Durch den Einsatz mindestens einer Schneideinrichtung, mindestens einer Trenneinrichtung mit mindestes einem gerichteten Hochenergie-Luftstrahl und mindestens einer ersten Blaseinrichtung ist in optimaler Weise mindestens ein Überführstreifen herstellbar, der anschließend auf den neuen Wickelkern aufführbar ist, ehe danach die laufende Materialbahn auf den neuen Wickelkern bahnbreit aufführbar ist.

In besonderer Ausführung der Erfindung ist der ersten Blaseinrichtung mindestens eine Anlegeeinrichtung zur Anlegung des Überführstreifens auf die Außenumfangsfläche des neuen Wickelkerns nachgeordnet. Dabei entsteht der Vorteil einer weiteren Verbesserung der Runnability und der Prozesssicherheit.

Unter konstruktiven und wirkungstechnischen Aspekten umfasst die Trenneinrichtung erfindungsgemäß mindestens eine vorzugsweise stirnseitig an einer Kammer angebrachte Trenndüse, wobei die Kammer von mindestens einer Druckquelle über eine Druckleitung mit einem Druck beaufschlagbar ist und wobei die Trenndüse derart ausgebildet ist, dass sie kurzzeitig einen gerichteten Hochenergie-Luftstrahl in den mindestens einen Schnitt ausstößt und den mindestens einen ausgebildeten eingebundenen Überführstreifen von der Außenumfangsfläche der Wickelwalze ablöst und hierdurch gleichzeitig durchtrennt.
Die Trenndüse ist erfindungsgemäß als eine Lavaldüse ausgebildet, da eine Lavaldüse bei kleinen Drücken eine hohe Wirkgeschwindigkeit bei hoher dynamischer Energie erzeugt.
Weiterhin ist eine Steuereinrichtung vorgesehen, die das Ausstoßen des Hochenergie-Luftstrahls aus der Trenndüse zeitlich auf ungefähr 0,05 s bis 1 s, vorzugsweise auf ungefähr 0,1 s bis 0,5 s, begrenzt. Die Trenndüse ist in vorteilhafter Weise an die Wickelwalze bis auf einen Abstand im Bereich von 1 mm bis 5 mm, vorzugsweise von 2 mm bis 3 mm, bringbar. Sowohl der Zeitraum als auch der Abstand völlig ausreichend ist, um gemeinsam den Überführstreifen von der Außenoberfläche der Wickelwalze zu lösen und zu durchtrennen.
Werden zwei Schnitte in der laufenden Materialbahn durch mindestens eine Schneideinrichtung erzeugt, so sind an der Kammer zwei Trenndüsen, vorzugsweise je eine stirnseitig, angebracht, die jeweils einen Schnitt mit Druckluft beaufschlagen.

In weiterer Ausgestaltung der Erfindung ist hinsichtlich einer optimalen Anlegung des Überführstreifens an die Außenoberfläche des neuen Wickelkerns vorgesehen, dass die erste Blaseinrichtung einen Blaskörper, vorzugsweise einen Blasschuh, mit einer vorzugsweise gekrümmten Außenkontur und mindestens einer Einheit an Blasdüsen aufweist, wobei der Blaskörper von mindestens einer Druckquelle über eine Druckleitung derart mit einem Druck beaufschlagbar ist, dass der Blaskörper den mindestens einen nunmehr abgelösten Überführstreifen auf die Außenumfangsfläche des neuen Wickelkerns überführt und anlegt.
Um eine möglichst lange und gute Führung des Überführstreifens zu erreichen, weist der Blaskörper nach Art einer Kaskade mehrere hintereinander angeordnete Einheiten, insbesondere Reihen, an Blasdüsen auf, wobei der Abstand zwischen den einzelnen Einheiten variieren kann.
Die Blasdüsen sind vorzugsweise als an sich bekannte Coanda-Düsen mit den bekannten Eigenschaften und Vorteilen ausgebildet.
Um die genannte Anlegung bestmöglich zu erreichen, erzeugt die Druckquelle einen Luftdruck von mindestens 5 bar, vorzugsweise von 7 bar bis 10 bar.

Ferner ist gemäß der Erfindung vorgesehen, dass die Anlegeeinrichtung als ein mindestens über zwei Walzen geführtes Band, insbesondere ein Sieb, oder mindestens eine Walze ausgebildet ist, wobei die Anlegeeinrichtung zumindest teilweise an die Außenumfangsfläche des neuen Wickelkerns anstellbar ist. Diese Art einer Anlegeeinrichtung hat sich bereits in der Vergangenheit bei Verwendung im Bereich einer Wickelmaschine bestens bewährt.
Erfindungsgemäß wird weiters vorgeschlagen, dass die erste Blaseinrichtung und/oder die Anlegeeinrichtung im jeweiligen Ablaufbereich von der Außenumfangsfläche des neuen Wickelkerns mit zum Wickelkern gerichteten Blasdüsen versehen ist. Diese Blasdüsen unterstützen zudem in optimaler Weise die Anlegung des Überführstreifens an die Außenoberfläche des neuen Wickelkerns.

Damit die Trenneinrichtung und die erste Blaseinrichtung während des normalen Wickelaufbaus auf der Wickelrolle nicht störend wirken, sind sie vorzugsweise nach erfolgter Anlegung des Überführstreifens auf die Außenumfangsfläche des neuen Wickelkerns in eine Warteposition, die vorzugsweise außerhalb des Wirkbereichs der Wickelwalze und der Wickelrolle liegt, bringbar. Überdies ist die der ersten Blaseinrichtung nachgeordnete Anlegeeinrichtung in eine Warteposition bringbar.

Unter wirtschaftlichen Aspekten ist als Schneideinrichtung ein berührungslos arbeitendes Schneidelement, wie insbesondere ein Wasserstrahl- oder Laserstrahl-Schneidelement oder eine Blasdüse, vorgesehen, wobei die Schneideinrichtung erfindungsgemäß in Bahnlaufrichtung vor der Wickelwalze oder auf der Wickelwalze angeordnet ist. Beide Schneideorte haben sich in der Vergangenheit bestens empfohlen, sowohl hinsichtlich der Runnability als auch der Prozesssicherheit.

Hinsichtlich der Anzahl der verwendeten Schneideinrichtungen gibt es gemäß der Erfindung prinzipiell drei Möglichkeiten:
Bei erster Möglichkeit sind zwei Schneideinrichtungen vorgesehen, die in beabstandeten Stellen jeweils zumindest näherungsweise mittig bezüglich der Querrichtung ansetzbar sind, wobei die zwei Schneideinrichtungen anschließend jeweils zu ihrem vorzugsweise naheliegenden Bahnrand verfahrbar sind.
Bei zweiter Möglichkeit sind wiederum zwei Schneideinrichtungen vorgesehen, die im Bereich der beiden Bahnränder zur Bildung eines jeweiligen Überführstreifens im Abstand vom jeweiligen Bahnrand ansetzbar sind, wobei die beiden Schneideinrichtungen anschließend vorzugsweise jeweils zumindest bis zur Bahnmitte verfahrbar sind und wobei die beiden Schneideinrichtungen so verfahrbar sind, dass sich die durch die beiden Schneideinrichtungen erzeugten Schnittlinien im Bereich der Bahnmitte überschneiden.
Und bei dritter Möglichkeit ist lediglich eine Schneideinrichtung vorgesehen, im Bereich eines Bahnrands zur Bildung eines Überführstreifens im Abstand von diesem ansetzbar ist, wobei die eine Schneideinrichtung anschließend bis zum vorzugsweise gegenüberliegenden Bahnrand verfahrbar ist.
Allen drei Möglichkeiten ist gemeinsam, dass jede Schneideinrichtung für sich die laufende Materialbahn bei optimaler Runnability und günstigen Investitions- und Verfahrenskosten optimal durchtrennt.

Alternativ zum Durchtrennen der laufenden Materialbahn mittels mindestens einer Schneidvorrichtung ist erfindungsgemäß vorgesehen, dass im Bereich der Kammer der Trenneinrichtung mindestens eine zweite Blaseinrichtung mit mindestens einer Blasdüse angeordnet ist und derart von mindestens einer Druckquelle über eine Druckleitung mit einem Druck beaufschlagbar ist, dass sie kurzzeitig einen Hochenergie-Luftstrahl ausstößt und die laufende Materialbahn vorzugsweise quer zu ihrer Bahnlaufrichtung zu dem mindestens einen Bahnrand hin reißt.
Die Blasdüse ist erfindungsgemäß als eine Lavaldüse ausgebildet, da eine Lavaldüse bei kleinen Drücken eine hohe Wirkgeschwindigkeit bei hoher dynamischer Energie erzeugt.
Weiterhin ist eine Steuereinrichtung vorgesehen, die das Ausstoßen des Hochenergie-Luftstrahls aus der Trenndüse zeitlich auf ungefähr 0,05 s bis 1 s, vorzugsweise auf ungefähr 0,1 s bis 0,5 s, begrenzt. Dieser Zeitraum ist völlig ausreichend, um gemeinsam den Überführstreifen von der Außenoberfläche der Wickelwalze zu lösen und zu durchtrennen.
Werden zwei Schnitte in der laufenden Materialbahn durch mindestens eine Schneideinrichtung erzeugt, so weist die zweite Blaseinrichtung zwei Blasdüsen aufweist, die vorzugsweise zu je einem Bahnrand der laufenden Materialbahn gerichtet sind.

Es versteht sich, dass die vorstehend genannten und nachstehend noch zu erläuternden Merkmale der Erfindung nicht nur in der jeweils angegebenen Kombination, sondern auch in anderen Kombinationen oder in Alleinstellung verwendbar sind, ohne den Rahmen der Erfindung zu verlassen.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

Es zeigen
- Figur 1:: eine teilweise und schematisierte Seitenansicht der erfindungsgemäßen Wickelmaschine;
- Figur 2:: eine schematisierte Seitenansicht einzelner Einrichtungen der erfindungsgemäßen Wickelmaschine;
- Figur 3a und 3b:: zwei Draufsichten auf die Trenneinrichtung der erfindungsgemäßen Wickelmaschine;
- Figur 3c:: eine als Lavaldüse ausgebildete Trenndüse; und
- Figur 4a bis 4c:: schematisierte Darstellungen von drei erfindungsgemäßen Schnittverläufen.

Die im folgenden beschriebene Wickelmaschine ist allgemein zum Aufwickeln einer laufenden Materialbahn einsetzbar. Die Wickelmaschine kann am Ende einer Maschine zur Herstellung oder Veredelung einer laufenden Materialbahn, beispielsweise einer Papier- oder Kartonbahn, angeordnet werden, um die fertige laufende Materialbahn zu einer Wickelrolle aufzuwickeln. Die Wickelmaschine kann aber auch zum Umrollen fertiger Wickelrollen verwendet werden. Rein beispielhaft wird davon ausgegangen, dass es sich hier um eine Wickelmaschine zum Aufwickeln einer fortlaufenden Papier- oder Kartonbahn handelt.

Die Figur 1 zeigt eine teilweise und schematisierte Seitenansicht der erfindungsgemäßen Wickelmaschine 1, die zum Aufwickeln einer laufenden Materialbahn 2, insbesondere einer Papier- oder Kartonbahn, dient, bei der die laufende Materialbahn 2 nacheinander auf mehrere Wickelkerne 3, insbesondere Tamboure, aufgewickelt wird und bei dem jeweils mit dem Aufwickeln auf einen neuen Wickelkern 3.2 begonnen wird, wenn eine auf einem vorherigen alten Wickelkern 3.1 gebildete Wickelrolle 4 einen vorbestimmten Durchmesser D erreicht hat, wobei der neue und vorzugsweise mittels mindestens eines nicht dargestellten Zentrumsantriebs vorbeschleunigte Wickelkern 3.2 vorzugsweise direkt an eine ortsfest oder vorzugsweise bewegbar gelagerte Wickelwalze 5, insbesondere eine Tragtrommel, über deren teilweise Außenumfangsfläche 5.1 die laufende Materialbahn 2 vor dem Aufwickeln auf den Wickelkern 3 geführt ist, unter Ausbildung eines Nips N bringbar ist und wobei in die laufende Materialbahn 2 vor oder auf der Wickelwalze 5 mindestens ein Schnitt S mittels mindestens einer lediglich schematisch dargestellten, dem Fachmann jedoch bekannten Schneideinrichtung 6 unter Ausbildung mindestens eines eingebundenen Überführstreifens 7 anbringbar ist
Hinsichtlich der weiteren konstruktiven Eigenschaften und verfahrenstechnischen Aspekte der Wickelmaschine 1 und dem Ablauf des Wickelverfahrens wird auf die PCT-Anmeldung WO 98/52858 (≡ US 6,129,305) verwiesen.

Erfindungsgemäß ist nun vorgesehen, dass die mindestens eine Schneideinrichtung 6 derart betreibbar ist, dass sie mindestens einen Schnitt S vorzugsweise zum nicht erkennbaren Bahnrand 2.1 der laufenden Materialbahn 2 parallel verlaufend und in Bahnlaufrichtung L (Pfeil) der laufenden Materialbahn 2 anbringt, dass vorzugsweise unmittelbar nach dem Nip N mindestens eine Trenneinrichtung 8 vorgesehen ist, die mittels mindestens eines kurzzeitigen und gerichteten Hochenergie-Luftstrahls 9 (Figuren 3a bis 3c) den mindestens einen ausgebildeten eingebundenen Überführstreifen 7 von der Außenumfangsfläche 5.1 der Wickelwalze 5 ablöst und hierdurch gleichzeitig durchtrennt und dass anschließend mindestens eine erste Blaseinrichtung 10 einen Blaskörper 10.1, insbesondere ein Blasschuh 10.2, vorgesehen ist, die den mindestens einen nunmehr abgelösten Überführstreifen 7 auf die Außenumfangsfläche 3.21 des neuen Wickelkerns 3.2 überführt und anlegt. Der Hochenergie-Luftstrahl ist vorzugsweise senkrecht oder annähernd senkrecht zur Laufrichtung der Materialbahn oder unter einem Winkel größer 45°, vorzugsweise größer 60°, insbesondere größer 75°, entgegen der Laufrichtung der Materialbahn gerichtet.

Die Trenneinrichtung 8 umfasst erfindungsgemäß mindestens eine vorzugsweise stirnseitig an einer Kammer 11 angebrachte Trenndüse 12, wobei die Kammer 11 von mindestens einer nicht dargestellten, jedoch bekannten Druckquelle über eine Druckleitung 13 mit einem Druck beaufschlagbar ist und wobei die Trenndüse 12 derart ausgebildet ist, dass sie kurzzeitig einen gerichteten Hochenergie-Luftstrahl 9 in den mindestens einen Schnitt S ausstößt und den mindestens einen ausgebildeten eingebundenen Überführstreifen 7 von der Außenumfangsfläche 5.1 der Wickelwalze 5 ablöst und hierdurch gleichzeitig durchtrennt. Die Trenndüse 12 ist vorzugsweise als eine Lavaldüse 12.1 (Figur 3a) ausgebildet und es ist eine Steuereinrichtung 14 samt Steuerleitung 14.1, die mit einer nicht dargestellten übergeordneten Steuerung, insbesondere einer Maschinensteuerung verbunden ist, vorgesehen, die das Ausstoßen des gerichteten Hochenergie-Luftstrahls 9 aus der Trenndüse 12 zeitlich auf ungefähr 0,05 s bis 1 s, vorzugsweise auf ungefähr 0,1 s bis 0,5 s, begrenzt.

Weiterhin weist die erste Blaseinrichtung 10 einen Blaskörper 10.1, vorzugsweise einen Blasschuh 10.2, mit einer vorzugsweise gekrümmten Außenkontur und mindestens einer Einheit an Blasdüsen 10.31 auf, wobei der Blaskörper 10.1 von mindestens einer nicht dargestellten, jedoch bekannten Druckquelle über eine anfänglich dargestellte Druckleitung 15.1 derart mit einem Druck beaufschlagbar ist, dass der Blaskörper 10.1 den mindestens einen nunmehr abgelösten Überführstreifien 7 auf die Außenumfangsfläche 3.21 des neuen Wickelkerns 3.2 überführt und anlegt. Die vorzugsweise gekrümmte Außenkontur des Blaskörpers 10.1 nähert sich insgesamt dem Radius des neuen Wickelkerns 3.2 an, damit der Überführstreifen in idealer Weise auf die Außenumfangsfläche 3.1 des neuen Wickelkerns 3.2 überführt werden kann.
In Figur 1 weist der Blaskörper 10.1 nach Art einer Kaskade mehrere hintereinander angeordnete Einheiten, insbesondere Reihen, an Blasdüsen 10.31, 10.32 auf, wobei die Einheiten an getrennte Druckleitungen 15.1, 15.2 angeschlossen sind. Jedoch können die Einheiten auch über mindestens einen Kanal miteinander verbunden sein, so dass im Minimalfall eine Druckleitung zur Versorgung der Blasdüsen mit Druckluft ausreicht.
Ferner sind die Blasdüsen 10.31, 10.32 als an sich bekannte Coanda-Düsen ausgebildet und die nicht dargestellte Druckquelle erzeugt einen Luftdruck von mindestens 5 bar, vorzugsweise von 7 bar bis 10 bar.

Weiterhin ist vorgesehen, dass die Trenneinrichtung 8 und die erste Blaseinrichtung 10 nach erfolgter Anlegung des Überführstreifens 7 auf die Außenumfangsfläche 3.21 des neuen Wickelkerns 3 in eine Warteposition, die vorzugsweise außerhalb des Wirkbereichs der Wickelwalze 5 und der Wickelrolle 4 liegt, bringbar sind. Je nach Erzeugungsort des Überführstreifens 7 kann die Warteposition seitlich an der Papier- oder Kartonmaschine (vorzugsweise seitlicher Überführstreifen 7) oder auch vorzugsweise oberhalb dem Wickelbereich der laufenden Materialbahn 2 (vorzugsweise mittiger Überführstreifen 7) sein. Die Mittel zur Bringung der beiden Einrichtungen 8, 10 in die Warteposition sind dem Fachmann hinlänglich bekannt und bedürfen keiner weiteren Ausführung.

Für die erfindungsgemäße Schneideinrichtung 6 ist entweder ein berührungslos arbeitendes Schneidelement 6.1, wie insbesondere ein Wasserstrahl- oder Laserstrahl-Schneidelement oder eine Blasdüse, vorgesehen, wobei die Schneideinrichtung 6 entweder in Bahnlaufrichtung L (Pfeil) vor der Wickelwalze 5, wie in Figur 1 dargestellt, oder auf der Wickelwalze 5 angeordnet ist. Die Anordnung der Schneideinrichtung 6 ist von diversen Faktoren, wie beispielsweise Wickelparameter, Prozessparameter, Platzverhältnisse innerhalb der Wickelmaschine 1 und dergleichen, abhängig und kann nicht auf einen bestimmten Ort festgelegt werden.

Ferner ist im Bereich der Kammer 11 der Trenneinrichtung 8 mindestens eine zweite Blaseinrichtung 16 mit mindestens einer Blasdüse 16.1 angeordnet und derart von mindestens einer nicht dargestellten Druckquelle über eine Druckleitung 16.2 mit einem Druck beaufschlagbar, dass sie kurzzeitig einen gerichteten Hochenergie-Luftstrahl 9 ausstößt und die laufende Materialbahn 2 vorzugsweise quer zu ihrer Bahnlaufrichtung L (Pfeil) zu dem mindestens einen Bahnrand 17 hin reißt. Da eine derartige Blasdüse 16.1 prinzipiell aus Trenneinrichtungen in Form von Goosenecks (Reißdüse) bekannt ist, wird von einer detaillierten Darstellung und Beschreibung der Blasdüse 16.1 Abstand genommen. Die Blasdüse 16.1 ist vorzugsweise als eine Lavaldüse 12.1 ausgebildet. Wie bereits bei der obigen ersten Blaseinrichtung 10 erwähnt, ist auch bei der zweiten Blaseinrichtung 16 eine nicht dargestellte Steuereinrichtung vorgesehen, die das Ausstoßen des gerichteten Hochenergie-Luftstrahls 9 aus der Blasdüse 16.1 zeitlich auf ungefähr 0,05 s bis 1 s, vorzugsweise auf ungefähr 0,1 s bis 0,5 s, begrenzt.

Bei Vorhandensein eines nicht am Bahnrand 17 liegenden Überführstreifens 7 ist es von Vorteil, wenn die zweite Blaseinrichtung 16 zwei Blasdüsen 16.1, 16.3 aufweist, die vorzugsweise zu je einem Bahnrand 17.1, 17.2 der laufenden Materialbahn 2 gerichtet sind.

Die Figur 2 zeigt eine schematisierte Seitenansicht einzelner Einrichtungen der erfindungsgemäßen Wickelmaschine. Hinsichtlich der allgemeinen Beschreibung der Figur 2 wird auf die Figur 1 verwiesen.

Erfindungsgemäß ist nun vorgesehen, dass der ersten Blaseinrichtung 10 mindestens eine Anlegeeinrichtung 18 zur Anlegung des Überführstreifens 7 auf die Außenumfangsfläche 3.21 des neuen Wickelkerns 3.2 nachgeordnet ist, wobei vorzugsweise auch diese der ersten Blaseinrichtung 10 nachgeordnete Anlegeeinrichtung 18 in eine Warteposition bringbar ist.
Die Anlegeeinrichtung 18 ist , wie in Figur 2 dargestellt, als ein mindestens über zwei Walzen 18.11, 18.12 geführtes Band 18.2, insbesondere ein Sieb, oder mindestens eine nicht dargestellte, dem Fachmann jedoch bekannte Walze ausgebildet, wobei die Anlegeeinrichtung 18 zumindest teilweise an die Außenumfangsfläche 3.21 des neuen Wickelkerns 3.2 mittels bekannter Mittel anstellbar ist.
Weiterhin ist vorgesehen, dass die erste Blaseinrichtung 10 (wie in Figur 1) und/oder die Anlegeeinrichtung 18 im jeweiligen Ablaufbereich von der Außenumfangsfläche 3.21 des neuen Wickelkerns 3.2 mit zum Wickelkern 3.2 gerichteten Blasdüsen 19, die den Überführstreifen 7 erneut mit Druckluft beaufschlagen und ihn an die genannte Außenumfangsfläche 3.21 anlegen, versehen sind beziehungsweise ist.

Die beiden Figuren 3a und 3b zeigen zwei Draufsichten auf die teilweise dargestellte Trenneinrichtung 8 der erfindungsgemäßen Wickelmaschine.

Wie in Figur 3a dargestellt, ist nun erfindungsgemäß vorgesehen, dass die Trenndüse 12 an die Wickelwalze 5 bis auf einen Abstand A_{W} im Bereich von 1 mm bis 5 mm, vorzugsweise von 2 mm bis 3 mm, bringbar ist und dass bei Vorhandensein eines nicht am Bahnrand 17 liegenden Überführstreifens 7 an der nicht dargestellten Kammer zwei Trenndüsen 12.21, 12.22, vorzugsweise je eine stirnseitig, angebracht sind.
Der Abstand zwischen den beiden Trenndüsen 12.21, 12.22 ist vorzugsweise derart eingestellt, dass zwischen der jeweiligen Trenndüse 12.21, 12.22 und dem Überführstreifen 7 ein Abstand A_{Ü} von 1 mm bis 5 mm, vorzugsweise von 2 mm bis 3 mm besteht, wobei der Überführstreifen 7 im Regelfall eine Breite B von 250 mm bis 1.000 mm, vorzugsweise von 350 mm bis 750 mm, aufweist.
Die Figur 3b zeigt eine alternative Darstellung der beiden Trenndüsen 12.21, 12.22 nahe der angedeuteten Wickelwalze 5. Um die Ausstoßzeit noch weiter zu verkürzen, kann man jeder Trenndüse 12.21, 12.22 ein ihr eigenes Steuerventil 12.31, 12.32 zuordnen. Alternativ zu den Figuren 1, 2 und 3a können die Trenndüsen 12.21, 12.22 miteinander ein C-förmiges Rohrstück 20 bilden, in welches die Druckleitung 13 mündet.
Überdies sind in Figur 3b die beiden Blasdüsen 16.1, 16.3 der zweiten nicht näher dargestellten Blaseinrichtung 16 schematisch angedeutet.
Falls man an den beiden Trenndüsen 12.21, 12.22 eine besonders hohe Luftaustrittsgeschwindigkeit benötigt, kann man die beiden Trenndüsen 12.21, 12.22 als Lavaldüsen 12.1, wie in Figur 3c dargestellt, ausbilden.

Die Figur 4a zeigt in schematischer Darstellung ein erstes Ausführungsbeispiel für einen erfindungsgemäßen Schnittverlauf, bei dem die laufende Materialbahn 2 in Bahnlaufrichtung L (Pfeil) vor oder auf der Wickelwalze geschnitten wird. Im vorliegenden Fall wird eine Schneideinrichtung mit zwei Scheidelementen 6.1 1, 6.12 verwendet. Dabei werden die beiden Schneidelemente 6.11, 6.12 in beabstandeten Stellen jeweils zumindest näherungsweise mittig bezüglich der Querrichtung angesetzt und anschließend jeweils zu ihrem naheliegenden Bahnrand 17.1, 17.2 verfahren.

Die Figur 4b zeigt in schematischer Darstellung ein zweites Ausführungsbeispiel für einen erfindungsgemäßen Schnittverlauf, bei dem die laufende Materialbahn 2 in Bahnlaufrichtung L (Pfeil) vor oder auf der Wickelwalze geschnitten wird. Auch im vorliegenden Fall wird eine Schneideinrichtung mit zwei Scheidelementen 6.11, 6.12 verwendet. Dabei werden die beiden Schneidelemente 6.11, 6.12 im Bereich der beiden Bahnränder 17.1, 17.2 zur Bildung eines jeweiligen Überführstreifens 7.1, 7.2 im Abstand vom jeweiligen Bahnrand angesetzt und anschließend jeweils zumindest bis zur Bahnmitte M verfahren. Beim dargestellten Ausführungsbeispiel wird die laufende Materialbahn 2 so geschnitten, dass sich die durch die beiden Schneidelemente 6.11, 6.12 erzeugten Schnittlinien im Bereich der Bahnmitte M überschneiden.

Die Figur 4c zeigt in schematischer Darstellung ein drittes Ausführungsbeispiel für einen erfindungsgemäßen Schnittverlauf, bei dem die laufende Materialbahn 2 in Bahnlaufrichtung L (Pfeil) wiederum vor oder auf der Wickelwalze geschnitten wird. In diesem Fall wird nur ein Schneidelement 6.1 verwendet. Dieses Schneidelement 6.1 wird im Bereich eines Bahnrandes zur Bildung eines Überführstreifens 7.1 im Abstand von diesem angesetzt und anschließend bis zum gegenüberliegenden Bahnrand verfahren.

Zusammenfassend ist festzuhalten, dass durch die Erfindung ein Verfahren und eine Wickelmaschine der eingangs genannten Art geschaffen wird, die ein optimales Aufwickeln zunächst des mindestens einen neuen Überführstreifens und danach der zeitversetzt folgenden laufenden Materialbahn auf den neuen Wickelkern bei optimaler Runnability und günstigen Investitions- und Verfahrenskosten ermöglichen.

### Bezugszeichenliste

- 1: Wickelmaschine
- 2: Materialbahn
- 2.1, 17, 17.1, 17.2: Bahnrand
- 3: Wickelkern (Tambour)
- 3.1: Alter Wickelkern
- 3.2: Neuer Wickelkern
- 3.21: Außenumfangsfläche (Neuer Wickelkern)
- 4: Wickelrolle
- 5: Wickelwalze (Tragtrommel)
- 5.1: Außenumfangsfläche (Wickelwalze)
- 6: Schneideinrichtung
- 6.1, 6.11, 6.12: Schneidelement
- 7, 7.1, 7.2: Überführstreifen
- 8: Trenneinrichtung
- 9: Hochenergie-Luftstrahl
- 10: Erste Blaseinrichtung
- 10.1: Blaskörper
- 10.2: Blasschuh
- 10.31, 10.32: Blasdüse
- 11: Kammer
- 12, 12.21, 12.22: Trenndüse
- 12.1: Lavaldüse
- 13, 15.1, 15.2, 16.2: Druckleitung
- 14: Steuereinrichtung
- 14.1: Steuerleitung
- 16: Zweite Blaseinrichtung
- 16.1, 16.3: Blasdüse
- 18: Anlegeeinrichtung
- 18.11, 18.12: Walze
- 18.2: Band (Sieb)
- 19: Blasdüse
- 20: Rohrstück

- A_{Ü}: Abstand (Überführstreifen)
- A_{W}: Abstand (Wickelwalze)
- B: Breite
- D: Durchmesser
- L: Bahnlaufrichtung (Pfeil)
- M: Bahnmitte
- N: Nip
- S: Schnitt

## Patentansprüche

1. Verfahren zum Aufwickeln einer laufenden Materialbahn (2), insbesondere einer Papier- oder Kartonbahn, bei dem die laufende Materialbahn (2) nacheinander auf mehrere Wickelkerne (3), insbesondere Tamboure, aufgewickelt wird und bei dem jeweils mit dem Aufwickeln auf einen neuen Wickelkern (3.2) begonnen wird, wenn eine auf einem vorherigen alten Wickelkern (3.1) gebildete Wickelrolle (4) einen vorbestimmten Durchmesser (D) erreicht hat, wobei der neue und vorbeschleunigte Wickelkern (3.2) vorzugsweise direkt an eine Wickelwalze (5), insbesondere eine Tragtrommel, über deren teilweise Außenumfangsfläche (5.1) die laufende Materialbahn (2) vor dem Aufwickeln auf den Wickelkern (3) geführt wird, unter Ausbildung eines Nips (N) gebracht wird und wobei in die laufende Materialbahn (2) vor oder auf der Wickelwalze (5) mindestens ein Schnitt (S) mittels mindestens einer Schneideinrichtung (6) unter Ausbildung mindestens eines eingebundenen Überführstreifens (7) angebracht wird,
wobei
der mindestens eine Schnitt (S) vorzugsweise zum Bahnrand (2.1, 17, 17.1, 17.1) der laufenden Materialbahn (2) parallel verlaufend und in Bahnlaufrichtung (L) der laufenden Materialbahn (2) angebracht wird, **dadurch gekennzeichnet**
**dass** nach Durchlaufen des mindestens einen Schnittanfangs durch den von der Wickelwalze (5) und dem neuen Wickelkern (3.2) gebildeten Nip (N) der mindestens eine ausgebildete eingebundene Überführstreifen (7) mittels mindestens eines von mindestens einer Trenneinrichtung (8) kurzzeitig erzeugten und gerichteten Hochenergie-Luftstrahls (9) von der Außenumfangsfläche (5.1) der Wickelwalze (5) abgelöst und hierdurch gleichzeitig durchtrennt wird, und
**dass** anschließend der mindestens eine nunmehr abgelöste Überführstreifen (7) auf die Außenumfangsfläche (3.21) des neuen Wickelkerns (3.2) mittels mindestens einer ersten Blaseinrichtung (10), insbesondere eines Blasschuhs (10.2), überführt und angelegt wird.

2. Verfahren nach Anspruch 1,
**dadurch gekennzeichnet,**
**dass** der Hochenergie-Luftstrahl (9) senkrecht oder annähernd senkrecht zur Laufrichtung der Materialbahn (2) gerichtet wird.

3. Verfahren nach Anspruch 1,
**dadurch gekennzeichnet,**
**dass** der Hochenergie-Luftstrahl (9) unter einem Winkel größer 45°, vorzugsweise größer 60°, insbesondere größer 75°, entgegen der Laufrichtung der Materialbahn (2) gerichtet wird.

4. Verfahren nach einem der vorhergehenden Ansprüche,
**dadurch gekennzeichnet,**
**dass** der Überführstreifen (7) mittels mindestens einer der ersten Blaseinrichtung (10) nachgeordneten Anlegeeinrichtung (18) auf die Außenumfangsfläche (3.21) des neuen Wickelkerns (3.2) angelegt wird.

5. Verfahren nach einem der vorhergehenden Ansprüche,
**dadurch gekennzeichnet,**
**dass** der gerichtete Hochenergie-Luftstrahl (9) nur ungefähr 0,05 s bis 1 s, vorzugsweise nur ungefähr 0,1 s bis 0,5 s, wirksam wird.

6. Verfahren nach einem der vorhergehenden Ansprüche,
**dadurch gekennzeichnet,**
**dass** zum Erzeugen des gerichteten Hochenergie-Luftstrahls (9) Druckluft mit einem Druck von ungefähr 5 bar bis 15 bar, vorzugsweise 7 bar bis 10 bar, verwendet wird.

7. Verfahren nach einem der vorhergehenden Ansprüche,
**dadurch gekennzeichnet,**
**dass** der gerichtete Hochenergie-Luftstrahl (9) eine Strömungsgeschwindigkeit im Bereich der Schallgeschwindigkeit aufweist.

8. Verfahren nach einem der vorhergehenden Ansprüche,
**dadurch gekennzeichnet,**
**dass** die Trenneinrichtung (8) bis zu einem Abstand (A_{W}) von 1 mm bis 10 mm, vorzugsweise von 2 mm bis 5 mm, an die Wickelwalze (5) herangebracht wird.

9. Verfahren nach einem der vorhergehenden Ansprüche,
**dadurch gekennzeichnet,**
**dass** nach der Überführung und der Anlegung des abgelösten Überführstreifens (7) auf die Außenumfangsfläche (3.21) des neuen Wickelkerns (3.2) die laufende Materialbahn (2) mittels der mindestens einen Schneideinrichtung (6), die in einer zur laufenden Materialbahn (2) vorzugsweise etwa parallelen Ebene relativ zur laufenden Materialbahn (2) bewegt wird, vollständig durchtrennt wird.

10. Verfahren nach Anspruch 9,
**dadurch gekennzeichnet,**
**dass** die Schneideinrichtung (6) zumindest im wesentlichen senkrecht zur Bahnlaufrichtung (L) der laufenden Materialbahn (2) bevorzugt derart bewegt wird, dass eine schräge Schnittlinie erzeugt wird.

11. Verfahren nach Anspruch 9 oder 10,
**dadurch gekennzeichnet,**
**dass** die Schneideinrichtung (6) während des Durchtrennens der laufenden Materialbahn (2) mit einer bevorzugt zumindest annähernd konstanten Geschwindigkeit von vorzugsweise etwa 10 m/s bis 40 m/s bewegt wird.

12. Verfahren nach einem der vorhergehenden Ansprüche,
**dadurch gekennzeichnet,**
**dass** zwei Schneideinrichtungen (6) zum Schneiden und zum Durchtrennen der laufenden Materialbahn (2) bevorzugt an in Bahnlaufrichtung (L) der laufenden Materialbahn (2) beabstandeten Stellen der laufenden Materialbahn (2) jeweils zumindest näherungsweise mittig bezüglich der Querrichtung angesetzt werden.

13. Verfahren nach Anspruch 12,
**dadurch gekennzeichnet,**
**dass** die jede der beiden Schneideinrichtungen (6) zum Durchtrennen der laufenden Materialbahn (2) zu ihrem naheliegenden Bahnrand (17, 17.1, 17.2) der laufenden Materialbahn (2) bewegt wird.

14. Verfahren nach einem der Ansprüche 1 bis 11,
**dadurch gekennzeichnet,**
**dass** eine Schneideinrichtung (6) zum Schneiden und Durchtrennen der laufenden Materialbahn (2) bevorzugt im Bereich eines der beiden Bahnränder (17, 17.1, 17.2) im Abstand von diesem angesetzt wird.

15. Verfahren nach Anspruch 14,
**dadurch gekennzeichnet,**
**dass** die Schneideinrichtung (6) zum Durchtrennen der laufenden Materialbahn (2) zu ihrem gegenüberliegenden Bahnrand der laufenden Materialbahn (2) bewegt wird.

16. Verfahren nach einem der Ansprüche 1 bis 11,
**dadurch gekennzeichnet,**
**dass** zwei Schneideinrichtungen (6) zum Schneiden und Durchtrennen der laufenden Materialbahn (2) bevorzugt im Bereich der beiden Bahnränder (17, 17.1, 17.2) im Abstand von diesen angesetzt werden.

17. Verfahren nach Anspruch 16,
**dadurch gekennzeichnet,**
**dass** die beiden Schneideinrichtungen (6) zum Durchtrennen der laufenden Materialbahn (2) zumindest bis zur Bahnmitte (M) der laufenden Materialbahn (2) bewegt werden.

18. Verfahren nach einem der Ansprüche 1 bis 8,
**dadurch gekennzeichnet,**
**dass** bei oder nach der Überführung und der Anlegung des abgelösten Überführstreifens (7) auf die Außenumfangsfläche (3.21) des neuen Wickelkerns (3.2) die mindestens eine Schneideinrichtung (6) außer Wirkung gesetzt wird, und
**dass** vorzugsweise zeitgleich die laufende Materialbahn (2) durch mindestens eine zweite Blaseinrichtung (16) derart beaufschlagt wird, dass sie vorzugsweise quer zu ihrer Bahnlaufrichtung (L) zu dem mindestens einen Bahnrand (17, 17.1, 17.2) hin reißt.

19. Verfahren nach Anspruch 18,
**dadurch gekennzeichnet,**
**dass** beim Betreiben der zweiten Blaseinrichtung (16) Druckluft mit einem Druck von ungefähr 5 bar bis 15 bar, vorzugsweise 7 bar bis 10 bar, verwendet wird.

20. Verfahren nach Anspruch 18 oder 19,
**dadurch gekennzeichnet,**
**dass** die Druckluft im Arbeitsbereich eine Strömungsgeschwindigkeit im Bereich der Schallgeschwindigkeit aufweist.

21. Verfahren nach einem der vorhergehenden Ansprüche,
**dadurch gekennzeichnet,**
**dass** zwischen der beinahe gebildeten Wickelrolle (4) und der Wickelwalze (5) so lange ein Nip (N) aufrechterhalten wird, bis dass das Durchtrennen der laufenden Materialbahn (2) vollzogen ist.

22. Verfahren nach einem der Ansprüche 1 bis 20,
**dadurch gekennzeichnet,**
**dass** vor der Anbringung des mindestens einen Schnitts (S) in der laufenden Materialbahn (2) mittels der mindestens einen Schneideinrichtung (6) unter Ausbildung mindestens eines (eingebundenen) Überführstreifens (7) die beinahe gebildete Wickelrolle (4) von der Wickelwalze (5) unter Ausbildung eines freien Zugs in der laufenden Materialbahn (2) weg bewegt wird.

23. Verfahren nach einem der Ansprüche 1 bis 20,
**dadurch gekennzeichnet,**
**dass** nach der Anbringung des mindestens einen Schnitts (S) in der laufenden Materialbahn (2) mittels der mindestens einen Schneideinrichtung (6) unter Ausbildung mindestens eines eingebundenen Überführstreifens (7) und vor dem vollständigen Durchtrennen der laufenden Materialbahn (2) die beinahe gebildete Wickelrolle (4) von der Wickelwalze (5) unter Ausbildung eines freien Zugs in der laufenden Materialbahn (2) weg bewegt wird.

24. Verfahren nach einem der vorhergehenden Ansprüche,
**dadurch gekennzeichnet,**
**dass** die Trenneinrichtung (8) und die erste Blaseinrichtung (10) vorzugsweise nach erfolgter Anlegung des Überführstreifens (7) auf die Außenumfangsfläche (3.21) des neuen Wickelkerns (3.2) in eine Warteposition, die vorzugsweise außerhalb des Wirkbereichs der Wickelwalze (5) und der Wickelrolle (4) liegt, gebracht wird.

25. Verfahren nach Anspruch 24,
**dadurch gekennzeichnet,**
**dass** die der ersten Blaseinrichtung (10) nachgeordnete Anlegeeinrichtung (18) in eine Warteposition gebracht wird.

26. Wickelmaschine (1) zum Aufwickeln einer laufenden Materialbahn (2), insbesondere einer Papier- oder Kartonbahn, bei der die laufende Materialbahn (2) nacheinander auf mehrere Wickelkerne (3), insbesondere Tamboure, aufgewickelt wird und bei dem jeweils mit dem Aufwickeln auf einen neuen Wickelkern (3.2) begonnen wird, wenn eine auf einem vorherigen alten Wickelkern (3.1) gebildete Wickelrolle (4) einen vorbestimmten Durchmesser (D) erreicht hat, wobei der neue und vorbeschleunigte Wickelkern (3.2) vorzugsweise direkt an eine Wickelwalze (5), insbesondere eine Tragtrommel, über deren teilweise Außenumfangsfläche (5.1) die laufende Materialbahn (2) vor dem Aufwickeln auf den Wickelkern (3) geführt ist, unter Ausbildung eines Nips (N) bringbar ist und wobei in die laufende Materialbahn (2) vor oder auf der Wickelwalze (5) mindestens ein Schnitt (S) mittels mindestens einer Schneideinrichtung (6) unter Ausbildung mindestens eines eingebundenen Überführstreifens (7) anbringbar ist,
wobei
die mindestens eine Schneideinrichtung (6) derart betreibbar ist, dass sie mindestens einen Schnitt (S) vorzugsweise zum Bahnrand (2.1, 17, 17.1, 17.2) der laufenden Materialbahn (2) parallel verlaufend und in Bahnlaufrichtung (L) der laufenden Materialbahn (2) anbringt, **dadurch gekennzeichnet**
**dass** vorzugsweise unmittelbar nach dem Nip (N) mindestens eine Trenneinrichtung (8) vorgesehen ist, die mittels mindestens eines kurzzeitigen und gerichteten Hochenergie-Luftstrahls (9) den mindestens einen ausgebildeten eingebundenen Überführstreifen (7) von der Außenumfangsfläche (5.1) der Wickelwalze (5) ablöst und hierdurch gleichzeitig durchtrennt, und
**dass** anschließend mindestens eine erste Blaseinrichtung (10), insbesondere ein Blasschuh (10.2), vorgesehen ist, die den mindestens einen nunmehr abgelösten Überführstreifen (7) auf die Außenumfangsfläche (3.21) des neuen Wickelkerns (3.2) überführt und anlegt.

27. Wickelmaschine (1) nach Anspruch 26,
**dadurch gekennzeichnet,**
**dass** der Hochenergie-Luftstrahl (9) senkrecht oder annähernd senkrecht zur Laufrichtung der Materialbahn (2) gerichtet ist.

28. Wickelmaschine (1) nach Anspruch 26,
**dadurch gekennzeichnet,**
**dass** der Hochenergie-Luftstrahl (9) unter einem Winkel größer 45°, vorzugsweise größer 60°, insbesondere größer 75°, entgegen der Laufrichtung der Materialbahn (2) gerichtet ist.

29. Wickelmaschine (1) nach einem der Ansprüche 26 bis 28,
**dadurch gekennzeichnet,**
**dass** der ersten Blaseinrichtung (10) mindestens eine Anlegeeinrichtung (18) zur Anlegung des Überführstreifens (7) auf die Außenumfangsfläche (3.21) des neuen Wickelkerns (3.2) nachgeordnet ist.

30. Wickelmaschine (1) einem der Ansprüche 26 bis 29,
**dadurch gekennzeichnet,**
**dass** die Trenneinrichtung (8) mindestens eine vorzugsweise stirnseitig an einer Kammer (11) angebrachte Trenndüse (12, 12.21, 12.22) umfasst, wobei die Kammer (11) von mindestens einer Druckquelle über eine Druckleitung (13) mit einem Druck beaufschlagbar ist und wobei die Trenndüse (12, 12.21, 12.22) derart ausgebildet ist, dass sie kurzzeitig einen gerichteten Hochenergie-Luftstrahl (9) in den mindestens einen Schnitt (S) ausstößt und den mindestens einen ausgebildeten eingebundenen Überführstreifen (7) von der Außenumfangsfläche (5.1) der Wickelwalze ablöst (5) und hierdurch gleichzeitig durchtrennt.

31. Wickelmaschine (1) nach Anspruch 30,
**dadurch gekennzeichnet,**
**dass** die Trenndüse (12, 12.21, 12.22) als eine Lavaldüse (12.1) ausgebildet ist.

32. Wickelmaschine (1) nach einem der Ansprüche 26 bis 31,
**dadurch gekennzeichnet,**
**dass** eine Steuereinrichtung (14) vorgesehen ist, die das Ausstoßen des gerichteten Hochenergie-Luftstrahls (9) aus der Trenndüse (12, 12.21, 12.22) zeitlich auf ungefähr 0,05 s bis 1 s, vorzugsweise auf ungefähr 0,1 s bis 0,5 s, begrenzt.

33. Wickelmaschine (1) nach einem der Ansprüche 26 bis 32,
**dadurch gekennzeichnet,**
**dass** die Trenndüse (12, 12.21, 12.22) an die Wickelwalze (5) bis auf einen Abstand (A_{W}) im Bereich von 1 mm bis 5 mm, vorzugsweise von 2 mm bis 3 mm, bringbar ist.

34. Wickelmaschine (1) nach einem der Ansprüche 30 bis 33,
**dadurch gekennzeichnet,**
**dass** an der Kammer (11) zwei Trenndüsen (12.21, 12.22), vorzugsweise je eine stirnseitig, angebracht sind.

35. Wickelmaschine (1) nach einem der Ansprüche 26 bis 34,
**dadurch gekennzeichnet,**
**dass** die erste Blaseinrichtung (10) einen Blaskörper (10.1), vorzugsweise einen Blasschuh (10.2), mit einer vorzugsweise gekrümmten Außenkontur und mindestens einer Einheit an Blasdüsen (10.31, 10.32) aufweist, wobei der Blaskörper (10.1) von mindestens einer Druckquelle über eine Druckleitung (15.1, 15.2) derart mit einem Druck beaufschlagbar ist, dass der Blaskörper (10.1) den mindestens einen nunmehr abgelösten Überführstreifen (7) auf die Außenumfangsfläche (3.21) des neuen Wickelkerns (3.2) überführt und anlegt.

36. Wickelmaschine (1) nach Anspruch 35,
**dadurch gekennzeichnet,**
**dass** der Blaskörper (10.1) nach Art einer Kaskade mehrere hintereinander angeordnete Einheiten, insbesondere Reihen, an Blasdüsen (10.31, 10.32) aufweist.

37. Wickelmaschine (1) nach Anspruch 35 oder 36,
**dadurch gekennzeichnet,**
**dass** die Blasdüsen (10.31, 10.32) als Coanda-Düsen ausgebildet sind.

38. Wickelmaschine (1) nach Anspruch 30 oder 35,
**dadurch gekennzeichnet,**
**dass** die Druckquelle einen Luftdruck von mindestens 5 bar, vorzugsweise von 7 bar bis 10 bar, erzeugt.

39. Wickelmaschine (1) nach einem der Ansprüche 26 bis 38,
**dadurch gekennzeichnet,**
**dass** die Anlegeeinrichtung (18) als ein mindestens über zwei Walzen (18.11, 18.12) geführtes Band (18.2), insbesondere ein Sieb, oder mindestens eine Walze ausgebildet ist, wobei die Anlegeeinrichtung (18) zumindest teilweise an die Außenumfangsfläche (3.21) des neuen Wickelkerns (3.2) anstellbar ist.

40. Wickelmaschine (1) nach einem der Ansprüche 35 bis 39,
**dadurch gekennzeichnet,**
**dass** die erste Blaseinrichtung (10) und/oder die Anlegeeinrichtung (18) im jeweiligen Ablaufbereich von der Außenumfangsfläche (3.21) des neuen Wickelkerns (3.2) mit zum Wickelkern gerichteten Blasdüsen (19) versehen ist.

41. Wickelmaschine (1) nach einem der Ansprüche 26 bis 40,
**dadurch gekennzeichnet,**
**dass** die Trenneinrichtung (8) und die erste Blaseinrichtung (10) nach erfolgter Anlegung des Überführstreifens (7) auf die Außenumfangsfläche (3.21) des neuen Wickelkerns (3.2) in eine Warteposition, die vorzugsweise außerhalb des Wirkbereichs der Wickelwalze (5) und der Wickelrolle (4) liegt, bringbar sind.

42. Wickelmaschine (1) nach Anspruch 41,
**dadurch gekennzeichnet,**
**dass** die der ersten Blaseinrichtung (10) nachgeordnete Anlegeeinrichtung (18) in eine Warteposition bringbar ist.

43. Wickelmaschine (1) nach einem der Ansprüche 26 bis 42,
**dadurch gekennzeichnet,**
**dass** als Schneideinrichtung (6) ein berührungslos arbeitendes Schneidelement (6.1, 6.11, 6.12) wie insbesondere ein Wasserstrahl- oder Laserstrahl-Schneidelement oder eine Blasdüse vorgesehen ist.

44. Wickelmaschine (1) nach Anspruch 43,
**dadurch gekennzeichnet,**
**dass** die Schneideinrichtung (6) in Bahnlaufrichtung (L) vor der Wickelwalze (5) angeordnet ist.

45. Wickelmaschine (1) nach Anspruch 43,
**dadurch gekennzeichnet,**
**dass** die Schneideinrichtung (6) auf der Wickelwalze (5) angeordnet ist.

46. Wickelmaschine (1) nach einem der Ansprüche 43 bis 45,
**dadurch gekennzeichnet,**
**dass** zwei Schneideinrichtungen (6) vorgesehen sind, die in beabstandeten Stellen jeweils zumindest näherungsweise mittig bezüglich der Querrichtung ansetzbar sind.

47. Wickelmaschine (1) nach Anspruch 46,
**dadurch gekennzeichnet,**
**dass** die zwei Schneideinrichtungen (6) anschließend jeweils zu ihrem naheliegenden Bahnrand verfahrbar sind.

48. Wickelmaschine (1) nach einem der Ansprüche 43 bis 45,
**dadurch gekennzeichnet,**
**dass** zwei Schneideinrichtungen (6) vorgesehen sind, die im Bereich der beiden Bahnränder (17.1, 17.2) zur Bildung eines jeweiligen Überführstreifens (7.1, 7.2) im Abstand vom jeweiligen Bahnrand (17.1, 17.2) ansetzbar sind.

49. Wickelmaschine (1) nach Anspruch 48,
**dadurch gekennzeichnet,**
**dass** die beiden Schneideinrichtungen (6) anschließend jeweils zumindest bis zur Bahnmitte (M) verfahrbar sind.

50. Wickelmaschine (1) nach Anspruch 48 oder 49,
**dadurch gekennzeichnet,**
**dass** die beiden Schneideinrichtungen (6) so verfahrbar sind, dass sich die durch die beiden Schneideinrichtungen (6) erzeugten Schnittlinien im Bereich der Bahnmitte (M) überschneiden.

51. Wickelmaschine (1) nach einem der Ansprüche 43 bis 45,
**dadurch gekennzeichnet,**
**dass** nur eine Schneideinrichtung (6) vorgesehen ist und dass diese Schneideinrichtung (6) im Bereich eines Bahnrands zur Bildung eines Überführstreifens (7) im Abstand von diesem ansetzbar ist.

52. Wickelmaschine (1) nach Anspruch 51,
**dadurch gekennzeichnet,**
**dass** die eine Schneideinrichtung (6) anschließend bis zum gegenüberliegenden Bahnrand verfahrbar ist.

53. Wickelmaschine (1) nach einem der Ansprüche 26 bis 45,
**dadurch gekennzeichnet,**
**dass** im Bereich der Kammer (11) der Trenneinrichtung (8) mindestens eine zweite Blaseinrichtung (16) mit mindestens einer Blasdüse (16.1, 16.3) angeordnet ist und derart von mindestens einer Druckquelle über eine Druckleitung mit einem Druck beaufschlagbar ist, dass sie kurzzeitig einen gerichteten Hochenergie-Luftstrahl (9) ausstößt und die laufende Materialbahn (2) vorzugsweise quer zu ihrer Bahnlaufrichtung (L) zu dem mindestens einen Bahnrand (17) hin reißt.

54. Wickelmaschine (1) nach Anspruch 53,
**dadurch gekennzeichnet,**
**dass** die Blasdüse (16.1, 16.3) als eine Lavaldüse (12.1) ausgebildet ist.

55. Wickelmaschine (1) nach Anspruch 53 oder 54,
**dadurch gekennzeichnet,**
**dass** eine Steuereinrichtung vorgesehen ist, die das Ausstoßen des gerichteten Hochenergie-Luftstrahls (9) aus der Blasdüse (16.1, 16.3) zeitlich auf ungefähr 0,05 s bis 1 s, vorzugsweise auf ungefähr 0,1 s bis 0,5 s, begrenzt.

56. Wickelmaschine (1) nach einem der Ansprüche 53 bis 55,
**dadurch gekennzeichnet,**
**dass** die zweite Blaseinrichtung (16) zwei Blasdüsen (16.1, 16.3) aufweist, die vorzugsweise zu je einem Bahnrand (17, 17.1, 17.2) der laufenden Materialbahn (2) gerichtet sind.

## Claims

1. Method for winding up a running material web (2), in particular a paper or board web, in which the running material web (2) is wound up successively onto a plurality of cores (3), in particular spools, and in which in each case winding up onto a new core (3.2) is begun when a wound roll (4) formed on a previous old core (3.1) has reached a predetermined diameter (D), the new and pre-accelerated core (3.2) preferably being brought directly onto a winding roll (5), in particular a carrier drum, over whose partial outer circumferential surface (5.1) the running material web (2) is guided before being wound up onto the core (3), forming a nip (N), and at least one cut (S) being made into the running material web (2) before or on the winding roll (5) by means of at least one cutting device (6), forming at least one incorporated transfer strip (7), the at least one cut (S) preferably being made parallel to the edge (2.1, 17, 17.1, 17.2) of the running material web (2) and in the running direction (L) of the running material web (2),
**characterized in that**
after the at least one cut start has passed through the nip (N) formed by the winding roll (5) and the new core (3.2), the at least one incorporated transfer strip (7) that is formed is separated from the outer circumferential surface (5.1) of the winding roll (5) by means of at least one high-energy air jet (9) that is produced briefly and directed by at least one separating device (8), and is simultaneously severed in this way, and
**in that** subsequently the at least one now separated transfer strip (7) is transferred and laid on the outer circumferential surface (3.21) of the new core (3.2) by means of at least one first blowing device (10) in particular a blower shoe (10.2).

2. Method according to Claim 1, **characterized in that** the high energy air jet (9) is directed perpendicularly or approximately perpendicularly with respect to the running direction of the material web (2).

3. Method according to Claim 1, **characterized in that** the high-energy air jet (9) is directed at an angle of greater than 45°, preferably greater than 60°, in particular greater than 75°, counter to the running direction of the material web (2).

4. Method according to one of the preceding claims, **characterized in that** the transfer strip (7) is laid on the outer circumferential surface (3.21) of the new core (3.2) by means of at least one laying device (18) arranged downstream of the first blowing device (10).

5. Method according to one of the preceding claims, **characterized in that** the directed high-energy air jet (9) becomes effective only for approximately 0.05 s to 1 s, preferably only approximately 0.1 s to 0.5 s.

6. Method according to one of the preceding claims,
**characterized in that**, in order to generate the directed high energy air jet (9), use is made of compressed air at a pressure of approximately 5 bar to 15 bar, preferably 7 bar to 10 bar.

7. Method according to one of the preceding claims, **characterized in that** the directed high energy air jet (9) has a flow velocity in the region of the speed of sound.

8. Method according to one of the preceding claims, **characterized in that** the separating device (8) is brought up to the winding roll (5) as far as a distance (A_{w}) of 1 mm to 10 mm, preferably of 2 mm to 5 mm.

9. Method according to one of the preceding claims, **characterized in that**, after the separated transfer strip (7) has been transferred and laid on the outer circumferential surface (3.21) of the new core (3.2), the running material web (2) is severed completely by means of the at least one cutting device (6), which is moved in a plane relative to the running material web (2) that is preferably approximately parallel to the running material web (2).

10. Method according to Claim 9, **characterized in that** the cutting device (6) is preferably moved at least substantially perpendicularly with respect to the web running direction (L) in such a way that an oblique cutting line is produced.

11. Method according to Claim 9 or 10, **characterized**
**in that**, as the running material web (2) is severed, the cutting device (6) is moved with a preferably at least approximately constant speed of preferably about 10 m/s to 40 m/s.

12. Method according to one of the preceding claims, **characterized in that** two cutting devices (6) for cutting and for severing the running material web (2), preferably at points spaced apart in the web running direction (L) of the running material web (2), are in each case applied at least approximately centrally with respect to the transverse direction.

13. Method according to Claim 12, **characterized in that** each of the two cutting devices (6) for severing the running material web (2) is moved to its nearest edge (17, 17.1, 17.2) of the running material web (2).

14. Method according to one of Claims 1 to 11, **characterized in that** a cutting device (6) for cutting and severing the running material web (2) is preferably applied in the region of one of the two web edges (17, 17.1, 17.2), at a distance from the latter.

15. Method according to Claim 14, **characterized in that** the cutting device (6) for severing the running material web (2) is moved to its opposite edge of the running material web (2).

16. Method according to one of Claims 1 to 11, **characterized in that** two cutting devices (6) for cutting and severing the running material web (2) are preferably applied in the region of the two web edges (17, 17.1, 17.2), at a distance from the latter.

17. Method according to Claim 16, **characterized in that** the two cutting devices (6) for severing the running material web (2) are moved at least as far as the centre (M) of the running material web (2).

18. Method according to one of Claims 1 to 8, **characterized in that**, as the separated transfer strip (7) is being transferred and laid on the outer circumferential surface (3.21) of the new core (3.2) or afterwards, the at least one cutting device (6) is rendered inactive, and **in that**, preferably simultaneously, the running material web (2) is acted on by at least one second blowing device (16) in such a way that it preferably tears transversely with respect to its web running direction (L) towards the at least one web edge (17, 17.1, 17.2).

19. Method according to Claim 18, **characterized in that**, during the operation of the second blowing device (16), use is made of compressed air at a pressure of approximately 5 bar to 15 bar, preferably 7 bar to 10 bar.

20. Method according to Claim 18 or 19, **characterized in that** the compressed air in the working region has a flow velocity in the region of the speed of sound.

21. Method according to one of the preceding claims, **characterized in that**, between the nearly formed wound roll (4) and the winding roll (5), a nip (N) is maintained until the severing of the running material web (2) has been completed.

22. Method according to one of Claims 1 to 20, **characterized in that**, before the at least one cut (S) is made in the running material web (2) by means of the at least one cutting device (6), forming at least one (incorporated) transfer strip (7), the almost full wound roll (4) is moved away from the winding roll (5), forming a free draw in the running material web (2).

23. Method according to one of Claims 1 to 20, **characterized in that**, after the at least one cut (S) has been made in the running material web (2) by means of the at least one cutting device (6), forming at least one incorporated transfer strip (7), and before the complete severing of the running material web (2), the almost full wound roll (4) is moved away from the winding roll (5), forming a free draw in the running material web (2).

24. Method according to one of the preceding claims, **characterized in that**, after the transfer strip (7) has been laid on the outer circumferential surface (3.21) of the new core (3.2), the separating device (8) and the first blowing device (10) are moved into a waiting position, which is preferably located outside the active range of the winding roll (5) and the wound roll (4).

25. Method according to Claim 24, **characterized in that** the laying device (18) arranged downstream of the first blowing device (10) is moved into a waiting position.

26. Winding machine (1) for winding up a running material web (2), in particular a paper or board web, in which the running material web (2) is wound up successively onto a plurality of cores (3), in particular spools, and in which in each case winding up onto a new core (3.2) is begun when a wound roll (4) formed on a previous old core (3.1) has reached a predetermined diameter (D), the new and pre-accelerated core (3.2) preferably being able to be brought directly onto a winding roll (5), in particular a carrier drum, over whose partial outer circumferential surface (5.1) the running material web (2) is guided before being wound up onto the core (3), forming a nip (N), and it being possible for at least one cut (S) to be made into the running material web (2) before or on the winding roll (5) by means of at least one cutting device (6), forming at least one incorporated transfer strip (7), it being possible for the at least one cutting device (6) to be operated in such a way it makes at least one cut (S) preferably parallel to the edge (2.1, 17, 17.1, 17.2) of the running material web (2) and in the running direction (L) of the running material web (2),
**characterized**
**in that**, preferably immediately after the nip (N), at least one separating device (8) is provided which, by means of a brief and directed high-energy air jet (9), separates the at least one transfer strip (7) that is formed from the outer circumferential surface (5.1) of the winding roll (5), and simultaneously severs it in this way, and
**in that** subsequently at least one first blowing device (10), in particular a blower shoe (10.2) is provided, which transfers and lays the at least one now separated transfer strip (7) on the outer circumferential surface (3.21) of the new core (3.2).

27. Winding machine (1) according to Claim 26, **characterized in that** the high energy air jet (9) is directed perpendicularly or approximately perpendicularly with respect to the running direction of the material web (2).

28. Winding machine (1) according to Claim 26, **characterized in that** the high-energy air jet (9) is directed at an angle of greater than 45°, preferably greater than 60°, in particular greater than 75°, counter to the running direction of the material web (2).

29. Winding machine (1) according to one of Claims 26 to 28, **characterized in that** at least one laying device (18) is arranged downstream of the first blowing device (10) in order to lay the transfer strip (7) on the outer circumferential surface (3.21) of the new core (3.2).

30. Winding machine (1) according to one of Claims 26 to 29, **characterized in that** the separating device (8) comprises at least one separating nozzle (12, 12.21, 12.22) preferably fitted to the end of a chamber (11), it being possible for pressure from at least one pressure source to be applied to the chamber (11) via a pressure line (13), and the separating nozzle (12, 12.21, 12.22) being formed in such a way that it briefly expels a directed high energy air jet (9) into the at least one cut (S) and separates the at least one incorporated transfer strip (7) that is formed from the outer circumferential surface (5.1) of the winding roll (5) and in this way simultaneously severs the said strip.

31. Winding machine (1) according to Claim 30, **characterized in that** the separating nozzle (12, 12.21, 12.22) is formed as a Laval nozzle (12.1).

32. Winding machine (1) according to one of Claims 26 to 31, **characterized in that** a control device (14) is provided which limits the expulsion time of the directed high energy air jet (9) from the separating nozzle (12, 12.21, 12.22) to approximately 0.05 s to 1 s, preferably to approximately 0.1 s to 0.5 s.

33. Winding machine (1) according to one of Claims 26 to 32, **characterized in that** the separating nozzle (12, 12.21, 12.22) can be brought up to the winding roll (5) as far as a distance (A_{w}) in the range from 1 mm to 5 mm, preferably from 2 mm to 3 mm.

34. Winding machine (1) according to one of Claims 30 to 33, **characterized in that** two separating nozzles (12.21, 12.22) are fitted to the chamber (11), preferably one at each end.

35. Winding machine (1) according to one of Claims 26 to 34, **characterized in that** the first blowing device (10) has a blowing element (10.1), preferably a blower shoe (10.2), with a preferably curved external contour and at least one unit comprising blowing nozzles (10.31, 10.32), it being possible for pressure from at least one pressure source to be applied to the blowing element (10.1) via a pressure line (15.1, 15.2) in such a way that the blowing element (10.1) transfers and lays the at least one now separated transfer strip (7) on the outer circumferential surface (3.21) of the new core (3.2).

36. Winding machine (1) according to Claim 35, **characterized in that** the blowing element (10.1) has a plurality of units, in particular rows, of blower nozzles (10.31, 10.32) arranged one after another in the manner of a cascade.

37. Winding machine (1) according to Claim 35 or 36, **characterized in that** the blower nozzles (10.31, 10.32) are formed as Coanda nozzles.

38. Winding machine (1) according to Claim 30 or 35, **characterized in that** the pressure source generates an air pressure of at least 5 bar, preferably of 7 bar to 10 bar.

39. Winding machine (1) according to one of Claims 26 to 38, **characterized in that** the laying device (18) is constructed as a belt (18.2), in particular a fabric, led over at least two rolls (18.11, 18.12), or as at least one roll, it being possible for the laying device (18) to be set at least partly against the outer circumferential surface (3.21) of the new core (3.2).

40. Winding machine (1) according to one of Claims 35 to 39, **characterized in that** the first blowing device (10) and/or the laying device (18) is provided with blower nozzles (19) directed towards the core in the respective run-off region from the outer circumferential surface (3.21) of the new core (3.2).

41. Winding machine (1) according to one of Claims 26 to 40, **characterized in that**, after the transfer strip (7) has been laid on the outer circumferential surface (3.21) of the new core (3.2), the separating device (8) and the first blowing device (10) can be moved into a waiting position, which is preferably located outside the active range of the winding roll (5) and the wound roll (4).

42. Winding machine (1) according to Claim 41, **characterized in that** the laying device (18) arranged downstream of the first blowing device (10) can be moved into a waiting position.

43. Winding machine (1) according to one of claims 26 to 42, **characterized in that** the cutting device (6) provided is a cutting element (6.1, 6.11, 6.12) that operates without contact, such as in particular a water-jet or laser-beam cutting element or a blower nozzle.

44. Winding machine (1) according to Claim 43, **characterized in that** the cutting device (6) is arranged before the winding roll (5) in the web running direction (L).

45. Winding machine (1) according to Claim 43, **characterized in that** the cutting device (6) is arranged on the winding roll (5).

46. Winding machine (1) according to one of Claims 43 to 45, **characterized in that** two cutting devices (6) are provided, which can be applied at points spaced apart, in each case at least approximately centrally with respect to the transverse direction.

47. Winding machine (1) according to Claim 46, **characterized in that** the two cutting devices (6) can then each be moved to their nearest web edge.

48. Winding machine (1) according to one of Claims 43 to 45, **characterized in that** two cutting devices (6) are provided, which can be applied in the region of the two web edges (17.1, 17.2) in order to form a respective transfer strip (7.1, 7.2) at a distance from the respective web edge (17.1, 17.2).

49. Winding machine (1) according to Claim 48, **characterized in that** the two cutting devices (6) can then each be moved at least as far as the centre (M) of the web.

50. Winding machine (1) according to Claim 48 or 49, **characterized in that** the two cutting devices (6) can be moved in such a way that the cut lines produced by the two cutting devices (6) intersect in the region of the centre (M) of the web.

51. Winding machine (1) according to one of Claims 43 to 45, **characterized in that** only one cutting device (6) is provided, and **in that** this cutting device (6) can be applied in the region of one web edge in order to form a transfer strip (7) at a distance from the latter.

52. Winding machine (1) according to Claim 51, **characterized in that** the one cutting device (6) can then be moved as far as the opposite web edge.

53. Winding machine (1) according to one of Claims 26 to 45, **characterized in that** in the region of the chamber (11) of the separating device (8) there is arranged at least one second blowing device (16) which has at least one blower nozzle (16.1, 16.3) and can have pressure from at least one pressure source applied to it via a pressure line such that it briefly expels a directed high energy jet (9) and tears the running material web (2), preferably transversely with respect to its web running direction (L), towards the at least one web edge (17).

54. Winding machine (1) according to Claim 53, **characterized in that** the blower nozzle (16.1, 16.3) is formed as a Laval nozzle (12.1).

55. Winding machine (1) according to Claim 53 or 54, **characterized in that** a control device is provided which limits the expulsion time of the directed high energy air jet (9) from the blower nozzle (16.1, 16.3) to approximately 0.05 s to 1 s, preferably to approximately 0.1 s to 0.5 s.

56. Winding machine (1) according to one of Claims 53 to 55, **characterized in that** the second blowing device (16) has two blower nozzles (16.1, 16.3) which are preferably each directed towards one edge (17, 17.1, 17.2) of the running material web (2).

## Revendications

1. Procédé pour enrouler une bande de matériau en mouvement (2), notamment une bande de papier ou de carton, dans lequel la bande de matériau en mouvement (2) est enroulée successivement sur plusieurs mandrins de bobinage (3), notamment des tambours, et dans lequel à chaque fois on commence par enrouler sur un nouveau mandrin de bobinage (3.2) lorsqu'un rouleau (4) formé sur un ancien mandrin de bobinage précédent (3.1) a atteint un diamètre (D) prédéfini, le nouveau mandrin de bobinage (3.2) préaccéléré étant guidé de préférence directement sur un cylindre de bobinage (5), notamment un tambour porteur, sur la surface périphérique extérieure (5.1) partielle duquel la bande de matériau en mouvement (2) est guidée avant l'enroulement sur le mandrin de bobinage (3), est appliquée en formant une ligne de contact (N), et dans lequel, dans la bande de matériau en mouvement (2), avant ou sur le cylindre de bobinage (5), au moins une découpe (S) est pratiquée au moyen d'au moins un dispositif de coupe (6) en formant au moins un ruban de transfert (7) relié,
l'au moins une découpe (S) étant pratiquée de préférence en s'étendant parallèlement au bord de la bande (2.1, 17, 17.1, 17.2) de la bande de matériau en mouvement (2) et dans la direction d'avance de la bande (L) de la bande de matériau en mouvement (2),
**caractérisé en ce**
**qu'**après le passage de l'au moins un début de découpe à travers la ligne de contact (N) formée par le cylindre de bobinage (5) et le nouveau mandrin de bobinage (3.2), l'au moins un ruban de transfert (7) relié réalisé est détaché de la surface périphérique extérieure (5.1) du cylindre de bobinage (5) au moyen d'un jet d'air de grande énergie (9) orienté et produit brièvement par au moins un dispositif de sectionnement (8) et de ce fait est sectionné simultanément, et
en ce qu'ensuite l'au moins un ruban de transfert maintenant détaché (7) est transféré et appliqué sur la surface périphérique extérieure (3.21) du nouveau mandrin de bobinage (3.2) au moyen d'au moins un premier dispositif de soufflage (10), notamment d'un sabot de soufflage (10.2).

2. Procédé selon la revendication 1,
**caractérisé en ce que**
le jet d'air de grande énergie (9) est orienté perpendiculairement ou approximativement perpendiculairement à la direction d'avance de la bande de matériau (2).

3. Procédé selon la revendication 1,
**caractérisé en ce que**
le jet d'air de grande énergie (9) est orienté suivant un angle supérieur à 45°, de préférence supérieur à 60°, notamment supérieur à 75°, à l'encontre de la direction d'avance de la bande de matériau (2).

4. Procédé selon l'une quelconque des revendications précédentes,
**caractérisé en ce que**
le ruban de transfert (7) est appliqué au moyen d'au moins un dispositif d'application (18) placé après le premier dispositif de soufflage (10) sur la surface périphérique extérieure (3.21) du nouveau mandrin de bobinage (3.2).

5. Procédé selon l'une quelconque des revendications précédentes,
**caractérisé en ce que**
le jet d'air de grande énergie (9) orienté n'est activé que pendant environ 0,05 s à 1 s, de préférence seulement pendant environ 0,1 s à 0,5 s.

6. Procédé selon l'une quelconque des revendications précédentes,
**caractérisé en ce que**
pour produire le jet d'air de grande énergie (9) orienté, on utilise de l'air comprimé à une pression d'environ 5 bars à 15 bars, de préférence de 7 bars à 10 bars.

7. Procédé selon l'une quelconque des revendications précédentes,
**caractérisé en ce que**
le jet d'air de grande énergie (9) orienté présente une vitesse d'écoulement de l'ordre de la vitesse du son.

8. Procédé selon l'une quelconque des revendications précédentes,
**caractérisé en ce que**
le dispositif de sectionnement (8) est rapproché jusqu'à une distance (A_{W}) de 1 mm à 10 mm, de préférence de 2 mm à 5 mm, du cylindre de bobinage (5).

9. Procédé selon l'une quelconque des revendications précédentes,
**caractérisé en ce**
**qu'**après le transfert et l'application du ruban de transfert détaché (7) sur la surface périphérique extérieure (3.21) du nouveau mandrin de bobinage (3.2), la bande de matériau en mouvement (2) est sectionnée complètement au moyen de l'au moins un dispositif de coupe (6), qui est déplacé par rapport à la bande de matériau en mouvement (2) dans un plan de préférence sensiblement parallèle à la bande de matériau en mouvement (2).

10. Procédé selon la revendication 9,
**caractérisé en ce que**
le dispositif de coupe (6) est déplacé au moins essentiellement perpendiculairement à la direction d'avance de la bande (L) de la bande de matériau en mouvement (2) de préférence de telle sorte qu'une ligne de coupe oblique soit produite.

11. Procédé selon la revendication 9 ou 10,
**caractérisé en ce que**
le dispositif de coupe (6) est déplacé pendant le sectionnement de la bande de matériau en mouvement (2) avec une vitesse de préférence au moins approximativement constante de préférence d'environ 10 m/s à 40 m/s.

12. Procédé selon l'une quelconque des revendications précédentes,
**caractérisé en ce que**
deux dispositifs de coupe (6) pour découper et sectionner la bande de matériau en mouvement (2) sont appliqués de préférence contre des endroits de la bande de matériau en mouvement (2) espacés dans la direction d'avance de la bande (L) de la bande de matériau en mouvement (2) à chaque fois au moins approximativement au centre par rapport à la direction transversale.

13. Procédé selon la revendication 12,
**caractérisé en ce que**
chacun des deux dispositifs de coupe (6) pour sectionner la bande de matériau en mouvement (2) est déplacé vers son bord de bande adjacent (17, 17.1, 17.2) de la bande de matériau en mouvement (2).

14. Procédé selon l'une quelconque des revendications 1 à 11,
**caractérisé en ce**
**qu'**un dispositif de coupe (6) pour découper et sectionner la bande de matériau en mouvement (2) est placé de préférence dans la région de l'un des deux bords de bande (17, 17.1, 17.2) à distance de celui-ci.

15. Procédé selon la revendication 14,
**caractérisé en ce que**
le dispositif de coupe (6) pour sectionner la bande de matériau en mouvement (2) est déplacé vers son bord de bande opposé de la bande de matériau en mouvement (2).

16. Procédé selon l'une quelconque des revendications 1 à 11,
**caractérisé en ce que**
deux dispositifs de coupe (6) pour découper et sectionner la bande de matériau en mouvement (2) sont placés de préférence dans la région des deux bords de bande (17, 17.1, 17.2) à distance de ceux-ci.

17. Procédé selon la revendication 16,
**caractérisé en ce que**
les deux dispositifs de coupe (6) pour sectionner la bande de matériau en mouvement (2) sont déplacés au moins jusqu'au milieu de la bande (M) de la bande de matériau en mouvement (2).

18. Procédé selon l'une quelconque des revendications 1 à 8,
**caractérisé en ce que**
pendant le transfert ou après le transfert et l'application du ruban de transfert détaché (7) sur la surface périphérique extérieure (3.21) du nouveau mandrin de bobinage (3.2), l'au moins un dispositif de coupe (6) est mis hors d'action, et **en ce que** de préférence en même temps la bande de matériau en mouvement (2) est sollicitée par au moins un deuxième dispositif de soufflage (16), de telle sorte qu'elle se déchire de préférence transversalement à sa direction d'avance de bande (L) vers l'au moins un bord de bande (17, 17.1, 17.2).

19. Procédé selon la revendication 18,
**caractérisé en ce que**
pendant le fonctionnement du deuxième dispositif de soufflage (16), de l'air comprimé à une pression d'environ 5 bars à 15 bars, de préférence de 7 bars à 10 bars, est utilisé.

20. Procédé selon la revendication 18 ou 19,
**caractérisé en ce que**
l'air comprimé présente, dans la zone de travail, une vitesse d'écoulement de l'ordre de la vitesse du son.

21. Procédé selon l'une quelconque des revendications précédentes,
**caractérisé en ce**
**qu'**entre le rouleau (4) pratiquement formé et le cylindre de bobinage (5), une ligne de contact (N) est maintenue jusqu'à ce que le sectionnement de la bande de matériau en mouvement (2) soit achevé.

22. Procédé selon l'une quelconque des revendications 1 à 20,
**caractérisé en ce**
**qu'**avant de pratiquer l'au moins une découpe (S) dans la bande de matériau en mouvement (2) au moyen de l'au moins un dispositif de coupe (6) en formant au moins un ruban de transfert (relié) (7), le rouleau (4) pratiquement formé est écarté du cylindre de bobinage (5) en créant un segment libre dans la bande de matériau en mouvement (2).

23. Procédé selon l'une quelconque des revendications 1 à 20,
**caractérisé en ce**
**qu'**après la réalisation de l'au moins une découpe (S) dans la bande de matériau en mouvement (2) au moyen de l'au moins un dispositif de coupe (6) en formant au moins un ruban de transfert relié (7) et avant le sectionnement complet de la bande de matériau en mouvement (2), le rouleau pratiquement formé (4) est écarté du cylindre de bobinage (5) en formant un segment libre dans la bande de matériau en mouvement (2).

24. Procédé selon l'une quelconque des revendications précédentes,
**caractérisé en ce que**
le dispositif de sectionnement (8) et le premier dispositif de soufflage (10) sont amenés de préférence après l'application du ruban de transfert (7) sur la surface périphérique extérieure (3.21) du nouveau mandrin de bobinage (3.2) dans une position d'attente, qui se situe de préférence en dehors de la zone d'action du cylindre de bobinage (5) et du rouleau (4).

25. Procédé selon la revendication 24,
**caractérisé en ce que**
le dispositif d'application (18) placé après le premier dispositif de soufflage (10) est amené dans une position d'attente.

26. Bobineuse (1) pour enrouler une bande de matériau en mouvement (2), notamment une bande de papier ou de carton, dans laquelle la bande de matériau en mouvement (2) est enroulée successivement sur plusieurs mandrins de bobinage (3), notamment des tambours, et dans laquelle à chaque fois on commence par enrouler sur un nouveau mandrin de bobinage (3.2) lorsqu'un rouleau (4) formé sur un ancien mandrin de bobinage précédent (3.1) a atteint un diamètre (D) prédéfini, le nouveau mandrin de bobinage (3.2) préaccéléré étant guidé de préférence directement sur un cylindre de bobinage (5), notamment un tambour porteur, sur la surface périphérique extérieure (5.1) partielle duquel la bande de matériau en mouvement (2) est guidée avant l'enroulement sur le mandrin de bobinage (3), peut être appliquée en formant une ligne de contact (N), et dans laquelle, dans la bande de matériau en mouvement (2), avant ou sur le cylindre de bobinage (5), au moins une découpe (S) est pratiquée au moyen d'au moins un dispositif de coupe (6) en formant au moins une bande de transfert (7) reliée,
l'au moins un dispositif de coupe (6) pouvant être opéré de telle sorte qu'il pratique au moins une découpe (S) de préférence s'étendant parallèlement au bord de la bande (2.1, 17, 17.1, 17.2) de la bande de matériau en mouvement (2) et dans la direction d'avance de la bande (L) de la bande de matériau en mouvement (2),
**caractérisée en ce que**
de préférence directement après la ligne de contact (N) au moins un dispositif de sectionnement (8) est prévu, lequel détache et sectionne de ce fait simultanément l'au moins un ruban de transfert relié (7) réalisé de la surface périphérique extérieure (5.1) du cylindre de bobinage (5) au moyen d'au moins un jet d'air de grande énergie (9) bref et orienté, et **en ce qu'**ensuite au moins un premier dispositif de soufflage (10), notamment un sabot de soufflage (10.2) est prévu, lequel transfert et applique l'au moins un ruban de transfert maintenant détaché (7) sur la surface périphérique extérieure (3.21) du nouveau mandrin de bobinage (3.2).

27. Bobineuse (1) selon la revendication 26,
**caractérisée en ce que**
le jet d'air de grande énergie (9) est orienté perpendiculairement ou approximativement perpendiculairement à la direction d'avance de la bande de matériau (2).

28. Bobineuse (1) selon la revendication 26,
**caractérisée en ce que**
le jet d'air de grande énergie (9) est orienté suivant un angle supérieur à 45°, de préférence supérieur à 60°, notamment supérieur à 75°, à l'encontre de la direction d'avance de la bande de matériau (2).

29. Bobineuse (1) selon l'une quelconque des revendications 26 à 28,
**caractérisée en ce que**
qu'au moins un dispositif d'application (18) pour l'application du ruban de transfert (7) sur la surface périphérique extérieure (3.21) du nouveau mandrin de bobinage (3.2) est placé après le premier dispositif de soufflage (10).

30. Bobineuse (1) selon l'une quelconque des revendications 26 à 29,
**caractérisée en ce que**
le dispositif de sectionnement (8) comprend au moins une buse de sectionnement (12, 12.21, 12.22) montée de préférence du côté frontal sur une chambre (11), la chambre (11) pouvant être sollicitée par au moins une source de pression par le biais d'une conduite de pression (13) avec une pression et dans laquelle la buse de sectionnement (12, 12.21, 12.22) est réalisée de telle sorte qu'elle expulse brièvement un jet d'air de grande énergie (9) dans l'au moins une découpe (S) et détache et donc sectionne simultanément l'au moins un ruban de transfert (7) relié réalisé de la surface périphérique extérieure (5.1) du cylindre de bobinage (5).

31. Bobineuse (1) selon la revendication 30,
**caractérisée en ce que**
la buse de sectionnement (12, 12.21, 12.22) est réalisée sous la forme d'une buse de Laval (12.1).

32. Bobineuse (1) selon l'une quelconque des revendications 26 à 31,
**caractérisée en ce que**
qu'il est prévu un dispositif de commande (14), qui limite l'expulsion du jet d'air de grande énergie (9) orienté hors de la buse de sectionnement (12, 12.21, 12.22) dans le temps à environ 0,05 s à 1 s, de préférence 0,1 s à 0,5 s.

33. Bobineuse (1) selon l'une quelconque des revendications 26 à 32,
**caractérisée en ce que**
la buse de sectionnement (12, 12.21, 12.22) peut être appliquée contre le cylindre de bobinage (5) jusqu'à une distance (A_{W}) de l'ordre de 1 mm à 5 mm, de préférence de 2 mm à 3 mm.

34. Bobineuse (1) selon l'une quelconque des revendications 30 à 33,
**caractérisée en ce que**
l'on monte sur la chambre (11) deux buses de sectionnement (12.21, 12.22), de préférence une de chaque côté frontal.

35. Bobineuse (1) selon l'une quelconque des revendications 26 à 34,
**caractérisée en ce que**
le premier dispositif de soufflage (10) présente un corps de soufflage (10.1), de préférence un sabot de soufflage (10.2), avec un contour extérieur de préférence courbe et au moins une unité de buses de soufflage (10.31, 10.32), le corps de soufflage (10.1) pouvant être sollicité par au moins une source de pression par le biais d'une conduite de pression (15.1, 15.2) avec une pression de telle sorte que le corps de soufflage (10.1) transfert et applique l'au moins un ruban de transfert maintenant détaché (7) sur la surface périphérique extérieure (3.21) du nouveau mandrin de bobinage (3.2).

36. Bobineuse (1) selon la revendication 35,
**caractérisée en ce que**
le corps de soufflage (10.1) présente plusieurs unités disposées les unes derrière les autres en cascade, notamment en rangées, de buses de soufflage (10.31, 10.32).

37. Bobineuse (1) selon la revendication 35 ou 36,
**caractérisée en ce que**
les buses de soufflage (10.31, 10.32) sont réalisées sous la forme de buses à effet Coanda.

38. Bobineuse (1) selon la revendication 30 ou 35,
**caractérisée en ce que**
la source de pression produit une pression d'air d'au moins 5 bars, de préférence de 7 bars à 10 bars.

39. Bobineuse (1) selon l'une quelconque des revendications 26 à 28,
**caractérisée en ce que**
le dispositif d'application (18) est réalisé sous la forme d'une bande (18.2) guidée au moins sur deux cylindres (18.11, 18.12), notamment une toile, ou au moins un cylindre, le dispositif d'application (18) pouvant être placé au moins en partie contre la surface périphérique extérieure (3.21) du nouveau mandrin de bobinage (3.2).

40. Bobineuse (1) selon l'une quelconque des revendications 35 à 39,
**caractérisée en ce que**
le premier dispositif de soufflage (10) et/ou le dispositif d'application (18) sont pourvus dans la région de sortie respective de la surface périphérique extérieure (3.21) du nouveau mandrin de bobinage (3.2) de buses de soufflage (19) orientées vers le mandrin de bobinage.

41. Bobineuse (1) selon l'une quelconque des revendications 26 à 40,
**caractérisée en ce que**
le dispositif de sectionnement (8) et le premier dispositif de soufflage (10) peuvent être amenés après l'application du ruban de transfert (7) sur la surface périphérique extérieure (3.21) du nouveau mandrin de bobinage (3.2) dans une position d'attente, qui se situe de préférence en dehors de la zone d'action du cylindre de bobinage (5) et du rouleau (4).

42. Bobineuse (1) selon la revendication 41,
**caractérisée en ce que**
le dispositif d'application (18) placé après le premier dispositif de soufflage (10) peut être amené dans une position d'attente.

43. Bobineuse (1) selon l'une quelconque des revendications 26 à 42,
**caractérisée en ce que**
l'on prévoit comme dispositif de coupe (6) un élément de coupe fonctionnant sans contact (6.1, 6.11, 6.12), tel que notamment un élément de coupe à jet d'eau ou à faisceau laser ou une buse de soufflage.

44. Bobineuse (1) selon la revendication 43,
**caractérisée en ce que**
le dispositif de coupe (6) est disposé dans la direction d'avance de la bande (L) avant le rouleau de bobinage (5).

45. Bobineuse (1) selon la revendication 43,
**caractérisée en ce que**
le dispositif de coupe (6) est disposé sur le cylindre de bobinage (5).

46. Bobineuse (1) selon l'une quelconque des revendications 43 à 45,
**caractérisée en ce que**
deux dispositifs de coupe (6) sont prévus, lesquels peuvent être placés à des endroits espacés à chaque fois au moins approximativement au centre par rapport à la direction transversale.

47. Bobineuse (1) selon la revendication 46,
**caractérisée en ce que**
les deux dispositifs de coupe (6) peuvent ensuite être déplacés à chaque fois par rapport à leur bord de bande adjacent.

48. Bobineuse (1) selon l'une quelconque des revendications 43 à 45,
**caractérisée en ce que**
deux dispositifs de coupe (6) sont prévus, lesquels peuvent être placés dans la région des deux bords de bande (17.1, 17.2) pour former un ruban de transfert respectif (7.1, 7.2) à distance du bord de bande respectif (17.1, 17.2).

49. Bobineuse (1) selon la revendication 48,
**caractérisée en ce que**
les deux dispositifs de coupe (6) peuvent être déplacés ensuite à chaque fois au moins jusqu'au milieu de la bande (M).

50. Bobineuse (1) selon la revendication 48 ou 49,
**caractérisée en ce que**
les deux dispositifs de coupe (6) peuvent être déplacés de telle sorte que les lignes de coupe produites par les deux dispositifs de coupe (6) se coupent dans la région du milieu de la bande (M).

51. Bobineuse (1) selon l'une quelconque des revendications 43 à 45,
**caractérisée en ce que**
seulement un dispositif de coupe (6) est prévu et **en ce que** ce dispositif de coupe (6) peut être placé dans la région d'un bord de bande pour former un ruban de transfert (7) à distance de celui-ci.

52. Bobineuse (1) selon la revendication 51,
**caractérisée en ce que**
le dispositif de coupe (6) est ensuite déplaçable jusqu'au bord de bande opposé.

53. Bobineuse (1) selon l'une quelconque des revendications 26 à 45,
**caractérisée en ce que**
dans la région de la chambre (11) du dispositif de sectionnement (8) est disposé au moins un deuxième dispositif de soufflage (16) avec au moins une buse de soufflage (16.1, 16.3), lequel peut être sollicité par au moins une source de pression par le biais d'une conduite de pression avec une pression telle qu'il expulse brièvement un jet d'air de grande énergie orienté (9) et déchire la bande de matériau en mouvement (2) de préférence transversalement à sa direction d'avance de bande (L) vers l'au moins un bord de bande (17).

54. Bobineuse (1) selon la revendication 53,
**caractérisée en ce que**
la buse de soufflage (16.1, 16.3) est réalisée sous la forme d'une buse de Laval (12.1).

55. Bobineuse (1) selon la revendication 53 ou 54,
**caractérisée en ce que**
l'on prévoit un dispositif de commande qui limite l'expulsion du jet d'air de grande énergie (9) orienté hors de la buse de soufflage (16.1, 16.3) dans le temps à environ 0,05 s à 1 s, de préférence 0,1 s à 0,5 s.

56. Bobineuse (1) selon l'une quelconque des revendications 53 à 55,
**caractérisée en ce que**
le deuxième dispositif de soufflage (16) présente deux buses de soufflage (16.1, 16.3) qui sont de préférence orientées vers un bord de bande respectif (17, 17.1, 17.2) de la bande de matériau en mouvement (2).
